# EUROPÄISCHE PATENTSCHRIFT

(11) **EP 4 070 027 B1**
(45) Veröffentlichungstag und Bekanntmachung des Hinweises auf die Patenterteilung: **24.12.2025**
(21) Anmeldenummer: 20772028.5
(22) Anmeldetag: 11.09.2020
(51) Int. Cl.: F41A 3/30, F41A 3/26

(54) **VERSCHLUSSSYSTEM**
BREECH SYSTEM
SYSTÈME DE CULASSE

(30) Priorität: 03.12.2019 DE 102019132880
(43) Veröffentlichungstag der Anmeldung: 12.10.2022
(73) Patentinhaber: Präzisionstechnik Volkach, Wilfried Alber, Georg Holthaus Gbr, 97332 Volkach (DE)
(72) Erfinder: ALBER, Wilfried, 97332 Volkach (DE); HOLTHAUS, Georg, 97318 Kitzingen (DE)
(74) Vertreter: WSL Patentanwälte Partnerschaft mbB
(86) Internationale Anmeldenummer: PCT/EP2020/075506
(87) Internationale Veröffentlichungsnummer: WO 2021/110295

(56) Entgegenhaltungen:
- EP-A1- 1 780 493
- FR-E- 95 582
- US-A- 2 115 743
- US-A- 2 685 754
- US-A- 3 057 100

## Beschreibung

Die Erfindung betrifft ein Verschlusssystem für eine Schusswaffe nach dem Oberbegriff des Anspruchs 1.

Bei modernen Schusswaffen wird ein Geschoss mittels eines insbesondere durch Verbrennung einer Treibladung erzeugten Gases durch einen Lauf getrieben und aus dem Lauf ausgestoßen. Der Lauf gibt dem Geschoss die Richtung vor und zudem versieht er das Geschoss mit einer schnellen Drehung um die Längsachse, welche das Geschoss nach dem Prinzip der Kreiselstabilisierung in seiner Flugphase stabilisiert.

Um das Geschoss abfeuern zu können, sind Geschosse Bestandteil einer Patrone, wobei die Patrone aus einer Patronenhülse, üblicherweise aus Messing, einer in der Hülse befindlichen Treibladung, üblicherweise aus Nitrozellulosepulver, und einem Zündhütchen besteht. Das Zündhütchen ist im Hülsenboden eingelassen, der sich gegenüber des Hülsenhalses und der Hülsenmündung befindet, in die das Geschoss eingesetzt ist.

Eine Patrone wird in einem der Laufmündung axial gegenüberliegenden Bereich, nämlich dem Patronenlager gelagert, wobei das Patronenlager eine innere Kontur besitzt, die der äußeren Kontur der Patronenhülse weitestgehend entspricht und je nach Bauart der Schusswaffe die Patrone vollständig aufnimmt oder die Patrone mit einem Stoßbodenbereich über das Patronenlager nach hinten, d.h. entgegen der Schussrichtung, vorsteht.

Bei der Schussabgabe expandieren die heißen Pulvergase, die durch die Verbrennung der Treibladung entstehen und drücken das Geschoss in Schussrichtung in den Lauf. Um hierbei eine korrekte Führung und Einführung des Geschosses in die üblicherweise Durchmessergeringeren Felder des Laufprofils zu gewährleisten, ist ein Übergangskonus vorhanden, in dessen Bereich sich der Durchmesser des Laufs bis zum vorgegebenen Kaliber verringert.

Die Kraft der expandierenden Pulvergase wirkt einerseits auf das Geschoss, jedoch andererseits auch auf die Patronenhülse, so dass eine in Schussrichtung rückwärts gerichtete Kraft auf die Hülse wirkt und zudem eine radiale Ausdehnung, welche die Hülsenwandung an die Patronenlagerwandung presst. Dieses sogenannte "Liedern" ist erwünscht, da es einerseits eine vorübergehende Gasdichtigkeit erzeugt und zum anderen der nach hinten gerichteten Kraft der Pulvergase einen Reibschluss entgegensetzt.

Um die Patrone während der Schussabgabe im Patronenlager zu halten und das Patronenlager nach hinten abzuschließen, besitzen Schusswaffen sogenannte Verschlüsse. Die unterschiedlichen Verschlussarten sind beispielsweise Kipplaufverschlüsse, Kippblockverschlüsse (System Jäger, System Blaser), Fallblock- oder Vertikalblockverschlüsse und Zylinderverschlüsse.

Üblicherweise nehmen die Verschlüsse auch einen Zündstift oder Schlagbolzen auf, um das am Verschluss bzw. am Stoßboden des Verschlusses anliegende Zündhütchen durch das schlagartige Eindrücken desselben zu entzünden und damit die Treibladung zu entzünden.

Bei Repetierwaffen und üblicherweise auch bei Selbstladewaffen sind sogenannte Kammer- oder Zylinderverschlüsse vorhanden. An dem Laufende, an dem das Patronenlager angeordnet ist, ist üblicherweise ein Verschlussgehäuse, eine sogenannte Verschlusshülse angeordnet, in der sich ein Verschlussstück in Zylinderform, die sogenannte Kammer, axial vor und zurück bewegen kann. In geschlossenem Zustand ist diese Kammer entweder direkt mit dem Lauf oder mit der Verschlusshülse derart verriegelt, dass durch den Stoßboden, d.h. die axiale Vorderfläche des Verschlusses, die Patrone in dem Patronenlager festgelegt ist.

Bei bekannten Repetierbüchsen, insbesondere Kammerstängelrepetierbüchsen, wird der Verschlusszylinder manuell in der Verschlusshülse bewegt, um das Patronenlager freizugeben oder das Patronenlager zu verschließen. Durch manuelles Zurück- und wieder Vorschieben wird eine leere Patronenhülse aus dem Patronenlager ausgezogen und anschließend ausgeworfen und anschließend aus einem Magazin eine neue Patrone von hinten in das Patronenlager geführt und anschließend das Patronenlager verriegelt. Bei herkömmlichen Drehkammerverschlüssen mit einem Kammerstängel muss zum Entriegeln und Verriegeln des Verschlusses der Zylinder mit dem Kammerstängel gedreht werden, bevor er geöffnet werden kann.

Die Verriegelung erfolgt über eine unterschiedliche Anzahl von Verriegelungselementen, welche als Verriegelungswarzen ausgebildet sein können, die in entsprechende Aussparungen im Lauf oder der Verschlusshülse eingreifen. Zwischen dem Verschlusszylinder und der Verschlusshülse einerseits oder dem Verschlusszylinder und dem Lauf andererseits (sogenannte Direktverriegelung) wird eine hintergreifende Verriegelung durchgeführt, bei der der Hintergriff der Verschlusswarzen zu einer axialen Festlegung der Verschlusskammer in der Verschlusshülse bzw. im Lauf erfolgt.

Das gattungsbildende System ist in diesem Fall mit Sicherheit in dem Mauser 98-System zu sehen, wobei dieses System eine Weiterentwicklung vorheriger Mauser-Systeme darstellt.

Bei automatischen und halbautomatischen Waffen gibt es ebenfalls Zylinderverschlusssysteme, bei denen aber der Verschlusszylinder in der Hülse einerseits zum Spannen der Waffe manuell zurückgezogen werden kann, aber auch durch den Rückstoß alleine (Rückstoßlader) oder eine Kombination aus Rückstoß und einer Entriegelung über eine Gaszuführung (Gasdrucklader) entriegelt werden kann, um dann durch entsprechende Federelemente eine neue Patrone zuzuführen und wieder zu verriegeln. Beispielgebend hier ist das Browning BAR-System, bei dem die Entriegelung des Verschlusses über Gaszuführung erfolgt und der Rücklauf des Verschlusses durch den auf die Patrone wirkenden Gasdruck, kombiniert mit dem Rückstoß, erfolgt. Die Zylinderverschlüsse von solchen automatischen oder halbautomatischen Systemen aber auch von sogenannten Geradezugrepetierern sind üblicherweise zweigeteilt aufgebaut, wobei ein Teil die lineare Bewegung in der Hülse durchführt, während ein Vorderteil, der sogenannte Verschlusskopf, die Verriegelung im Lauf oder im vorderen Bereich der Verschlusshülse durchführt. Der Verschlusskopf und der hintere Teil des Zylinderverschlusses sind hierbei drehbar zueinander ausgebildet, wobei zur definierten Drehung des Verschlusskopfes eine Steuerkurve vorhanden ist, die die lineare Bewegung des Verschlusshinterteils beim Vorlauf oder Rücklauf in eine Drehbewegung des Verschlusskopfes, die zur Verriegelung oder Entriegelung führt, umwandelt.

Wie bereits ausgeführt, kann hierbei die Verriegelung oder Entriegelung Gasdruck- oder Rückstoß-gesteuert ausgeführt werden, sie kann aber auch rein manuell ausgeführt werden, wie bei Geradezugrepetierern, so dass es insbesondere auch möglich ist, ein an sich für halbautomatische Waffen vorgesehenes Verschlusssystem rein manuell zu betätigen, wie das umgewandelte Browning BAR-System für den Browning Geradezugrepetierer "Maral" zeigt.

Selbstladesysteme, die auf manuellen Betrieb umgebaut werden, haben grundsätzlich den Nachteil, dass die Vorschubfeder, die den Verschluss schließt und die Patrone zuführt, mit einer manuellen Rückwärtsbewegung des Verschlusses dazu führt, dass die Rückzugbewegung in gleicher Weise wie die Bewegung zum ersten Laden eines Rückstoßladers mit steigendem Rückzug immer schwerer wird.

Bei schweren Schusswaffensystemen wird unter anderem der sogenannte Schraubenverschluss verwendet. Der Schraubverschluss ist insbesondere eine Verschlusskonstruktion für Geschütze. Er wird vor allem bei großkalibrigen Geschützen angewendet, wie zum Beispiel bei der Panzerhaubitze M109. Schraubverschlüssen ist gemeinsam, dass das Geschützrohr und ein bewegliches Verschlussteil (der Verschlusszylinder) über korrespondierende Außen- und Innengewinde verfügen. Das Rohr wird nach hinten durch Zuschrauben vor der Schussabgabe geschlossen, so dass der Verschlusszylinder die Patrone im Patronenlager des Rohres festlegt. Verbreitet sind hierbei sogenannte Systeme mit unterbrochenen Gewinden, wobei unterbrochen hierbei meint, dass radial am Verschluss und im Rohr zumindest zwei Segmente mit einem Schraubengewinde vorgesehen sind, während die übrigen glatt sind und an dieser Stelle einen Durchmesser besitzen, der so ausgebildet ist, dass die Schraubengewinde hiervon vorstehen. Die Verschlussschraube ist hierbei in einem Schwenkarm axial verschiebbar gelagert, wobei zum Öffnen bzw. Schließen die Schraube um 90° gedreht wird. Zur Verriegelung werden hierbei etwa 50% des Gewindeumfangs genutzt (nämlich die beiden Gewindesegmente), so dass bei ausreichender Dimensionierung des Verschlusses hohe Gasdrücke beherrschbar sind.

Erste Verschlusskonstruktionen verriegelten durch eine 90°-Drehung der Schraube (System "Reffye", System "De Lahitolle", System "Baranowski"), während es auch Systeme gab, bei denen drei Schraubsegmente vorhanden sind und somit auch drei glatte Elemente, das sogenannte "De Bange"-System. Derartige Verschlüsse wurden zum Beispiel auch als konische oder ovale Verschlüsse ausgeführt. Anfang des 20. Jahrhunderts wurde aus Schraubverschlüssen versucht, einen sogenannter Kammverschluss auszubilden, bei dem das Schraubengewinde durch parallel laufende Kämme ohne Steigung ersetzt wird, welche sich jedoch nicht bewährt haben. Das Gewindeverschlusssystem nach Armstrong Whitworth unterscheidet sich von den anderen Schraubverschlüssen dadurch, dass ein Trapezgewinde verwendet wird, das jedoch kein Gewindeverschluss im engeren Sinn ist, denn es wird ein metallischer Block von oben in das Rohr eingeführt, wobei nur die Verriegelung kraftschlüssig durch eine Schraube hergestellt wird, die von hinten in das Rohr eingedreht wird oder auf das Rohr aufgedreht wird und den Metallblock gegen den hinteren Rand der Pulverkammer drückt. Diese Konstruktion verbindet damit Elemente des Keilverschlusses und des Schraubenverschlusses.

Aus der CH 475 540, der DE 1 703 549, der US 4,402,152, und der US 2017/0074609 A1 sind ebenfalls Schraubenverschlüsse bekannt.

Die US 2.685.754 beschreibt einen Verschluss mit im Querschnitt rechteckigen Verschlusswarzen die ebenfalls nach Art eines Schraubverschlusses zusammenwirken.

Die FR 95.582 zeigt einen vergleichbaren Verschluss, jedoch ohne Steigung und mit im Querschnitt trapezoiden Warzen, deren Flanken aufeinander zu geneigt sind.

Die US 3.057.100 zeigt einen Auszieher für eine automatische Waffe mit einem recht komplexen Aufbau, wobei kein drehender Verschlusskopf verwendet wird und auch der Verschlusskopf nicht für die Verriegelung herangezogen wird. Die Verriegelung wird mit einem Sägezahnsystem, welches hinter dem Verschlusskopf liegt bewirkt, wobei dreieckige Zähne verwendet werden.

Die EP 1 780 493 A1 zeigt einen Verschluss der letztlich dem Verschluss ind der Warzenform der US2.685.754 entspricht und somit mit im Querschnitt rechteckigen Verschlusswarzen ausgebildet ist, die ebenfalls nach Art eines Schraubverschlusses zusammenwirken.

Aufgabe der Erfindung ist es, ein Verschlusssystem für Schusswaffen zu schaffen, welches bei einfacher und zuverlässiger Bedienbarkeit höchste Verschlusssicherheit gewährleistet sowohl für Drehkammer- als auch für Drehkopfverschlüsse und somit für manuelle Repetier- oder Geradezugwaffen ebenso einsetzbar ist wie für voll- und halbautomatische Waffen.

Die Aufgabe wird mit einem Verschlusssystem mit den Merkmalen des Anspruchs 1 gelöst.

Vorteilhafte Weiterbildungen sind in Unteransprüchen gekennzeichnet.

Erfindungsgemäß besitzt das Verschlusssystem einen Verschlusskopf und eine Verschlussaufnahme, wobei beide miteinander korrespondierende Eingriffsmittel besitzen, die durch eine Drehung in Eingriff gebracht werden.

Als korrespondierende Eingriffsmittel sind Gewindeabschnitte vorgesehen, die eine oder keine Steigung besitzen und Gewindekämme besitzen, die axial kammartig hintereinander angeordnet sind.

Erfindungsgemäß ist das Verschlussgewinde als sogenanntes Sägegewinde ausgebildet. Herkömmliche Sägegewinde sehen vor, dass eine Flanke des Gewindeganges im Querschnitt geneigt ausgebildet ist, während die zweite Flanke des gleichen Gewindeganges im Querschnitt radial, d.h. senkrecht zur Längsachse ausgebildet ist.

Im Gegensatz zu dieser herkömmlichen Ausbildung eines Sägegewindes ist das erfindungsgemäße Verschlussgewinde als Sägegewinde ausgebildet, bei dem beide Flanken des Gewindeganges im Querschnitt in die gleiche Richtung geneigt sind, wobei jedoch einer der Gewindegänge bei einem Spitzgewinde stärker geneigt ist als der andere.

Insbesondere ist bei einem Spitzgewinde die in Schussrichtung vordere Flanke stärker geneigt als die in Schussrichtung hintere Flanke.

Durch die Neigung der hinteren Flanke wird bei einer entsprechenden Ausbildung des korrespondierenden Innengewindes des Laufs oder der Laufverlängerung in verriegeltem Zustand, bei einer Krafteinwirkung axial gegen die Schussrichtung auf den Verschluss, das Gewinde bzw. beide Gewindesegmente durch die Zusammenwirkung ineinander gezogen und somit die Verschlusswirkung verstärkt.

Erfindungsgemäß kann das Sägegewinde bzw. können die Sägegewindesegmente des Verschlusses hierbei als Spitzgewinde oder Trapezgewinde ausgebildet sein.

Der Verschlusskopf einerseits und der Lauf bzw. die Laufverlängerung als Verschlussaufnahme andererseits können mit zwei, drei oder mehr Gewindesegmenten und einer entsprechenden Anzahl von glatten Bereichen oder freigesparten Bereichen ausgebildet sein.

Erfindungsgemäß kann zudem innerhalb des Verschlusses zwischen dem ersten Teil, das durch eine axiale Bewegung eine Drehung des Verschlusskopfes herbeiführt und einem zweiten Teil, welches axial gegenüber dem Verschlusskopf keine Bewegung durchführt, eine Federkraft derart wirken, dass der Verschlusskopf im verriegelten Zustand durch die Federkraft gehalten wird bzw. die Verschlusskopfdrehung in eine Verschlusskopfaufnahme federunterstützt durchgeführt wird.

Hierbei ist von Vorteil, dass ein besonders leichter sanfter Repetiervorgang durchgeführt werden kann.

Die Erfindung sieht z. B. vor, einen Verschluss für eine Schusswaffe und insbesondere eine Handfeuerwaffe weiter zu entwickeln und unter anderem einen Schraubenverschluss mit den Merkmalen eines üblichen Drehkammer- oder Drehkopfverschlusses so zu kombinieren, dass bei einer maximierten Sicherheit dieses Verschlusssystems ein einfaches Laden und Abfeuern und Entladen des Gewehres bzw. der Schusswaffe möglich ist. Grundsätzlich ist bei der Erfindung eine Wirkverbindung zwischen dem Verschluss und dem Lauf in direkter Weise möglich oder zwischen dem Verschluss und einer den Lauf aufnehmenden Laufverlängerung und damit mittelbar dem Lauf.

Durch das Vorsehen eines Verschlussträgers und einem daran verschieblich und unter axialem Federdruck stehenden Verschlusskörper, sowie Verriegelungsmechanismen zwischen dem Verschlusskörper und Verschlusskopf und Verschlusskopfschaft gelingt es, eine besonders zuverlässige Funktion zu gewährleisten.

Erfindungsgemäß wird, um die Variabilität einer Schusswaffe bezüglich der Kaliberauswahl sowohl für den Erwerber, aber auch in der Herstellung zu variieren, eine Laufverlängerung verwendet, bei der der Lauf entgegen der Schussrichtung in die im Wesentlichen zylindrische Laufverlängerung eingeschraubt wird, wobei axial eine Festlegung durch ein axiales Ende des Aufnahmegewindes vorhanden ist, ab der der Innendurchmesser der Laufverlängerung vorzugsweise geringer ist, so dass das Einschraubende die Lage des Laufs in der Laufverlängerung eindeutig definiert.

Zudem besitzt die Laufverlängerung als Verschlussaufnahme in einem zylindrischen Bereich zwischen der inneren Laufaufnahme und der in Schussrichtung davon axial entfernten Aufnahme für den Zylinderverschluss vorzugsweise zumindest einen außenseitigen radialen Vorsprung als radiale Verschlussfeder, weiter bevorzugt zwei oder mehr axial aufeinanderfolgende Verschlussfedern mit einer Bogenlänge von zum Beispiel 180° bezogen auf den Umfang der Laufverlängerung, mit welcher der Lauf und die Laufverlängerung in Schussrichtung in eine Aufnahme bzw. korrespondierende Nut oder Nuten eines Grundkörpers (Chassis) einer Schusswaffe einsetzbar und durch Drehen dort festlegbar ist. Hierzu wird die Laufverlängerung beim Einschieben des Laufes und der Laufverlängerung von hinten in die Aufnahme nach Anschlag um 180° gedreht in die entsprechenden Verschlussnuten in der Aufnahme.

Wie bei Drehverschlüssen üblich, so ist auch bei dem erfindungsgemäßen Verschluss es notwendig, dass zum Einschieben des Verschlusses bis zu einer Stellung, in der er gedreht und damit verriegelt werden kann, sich Eingriffselemente und Bereiche, in denen keine Eingriffselemente vorhanden sind, abwechseln.

Da es sich erfindungsgemäß um einen Schraubverschluss handelt, müssen sich somit Gewindebereiche mit Nicht-Gewindebereichen abwechseln. Beispielsweise können zwei diametral gegenüberliegende Gewindebereiche vorhanden sein und dem entsprechend um 90° versetzt zwei glatte Bereiche. Dies bedeutet, dass in den Bereichen, in denen kein Gewinde vorhanden ist, also den glatten Bereichen, der Verschlusskopf dort nicht über den geringsten Durchmesser des Gewindes am Zahngrund übersteht.

Bei drei oder mehr Verriegelungsbereichen, also Gewindebereichen, ist bei einer symmetrischen Anordnung der Winkelversatz zwischen den Gewindebereichen und den glatten Bereichen ebenfalls immer gleich, wobei zwischen den Gewindebereichen und den glatten Bereichen somit immer ein Winkel von 60°, bzw. korrespondierend kleiner eingehalten wird. Dieser stellt dann auch den sogenannten Öffnungswinkel des Verschlusses dar, da eine Drehung des Verschlusses um 60° in Gewindeeinschraubrichtung bis zum Anschlag zu einer Verriegelung führt und dem entsprechend entgegen der Einschraubrichtung zu einer Entriegelung führt.

Im entriegelten Bereich sind die glatten Bereiche des Verschlusskopfes zwischen je zwei benachbarten Gewindebereichen im Bereich des korrespondierenden Gewindes der Verschlussaufnahme angeordnet und können in diesem Bereich axial hin und her bewegt werden, ohne in den Eingriff zu kommen. Die Gewindebereiche des Verschlusskopfes befinden sich dabei in den glatten Bereichen der Verschlussaufnahme, so dass auch hier eine axiale Bewegung zugelassen ist.

Befindet sich der Verschlusskopf in der nach vorne schiebenden möglichsten vordersten Position, können durch eine Drehung des Verschlusskopfes im Uhrzeigersinn die Gewindegänge sowohl des Verschlusskopfes als auch der Verschlussaufnahme, die miteinander korrespondieren, in Eingriff gebracht werden, bis die Gewindegänge des Verschlusskopfes und der Verschlussaufnahme und damit die Zähne der Gewindegänge vollständig ineinander eingedreht sind.

Vorzugsweise sind an Verschlussaufnahme einerseits und dem drehenden Verschlusskopf andererseits zumindest je eine Anschlagfläche ausgebildet, die beim vollständigen Eindrehen der Gewindegänge ineinander einen Anschlag bilden, so dass ein Überdrehen und damit ein Herausdrehen des Gewindes im Uhrzeigersinn blockiert ist.

Die vorgenannten Ausführungen gelten für andere mögliche Eingriffsmittel natürlich sinngemäß genauso.

Dementsprechend betrifft die Erfindung ein Verschlusssystem für eine Schusswaffe, aufweisend eine Verschlussaufnahme und einen Verschluss, wobei die Verschlussaufnahme hohlzylindrisch mit zumindest einem ersten radial nach innen vorstehenden Eingriffsmittel und zumindest einer Nut ausgebildet ist, wobei die Nut axial ausgebildet benachbart zum ersten Eingriffsmittel angeordnet ist und einem Verschlusskopf der mit zumindest einem zweiten vorstehenden Eingriffsmittel und einer benachbarten axialen Nut ausgebildet ist, wobei das erste Eingriffsmittel der Verschlussaufnahme und das zweite Eingriffsmittel des Verschlusskopfes korrespondierend ineinander greifbar ausgebildet sind, wobei die korrespondierenden Eingriffsmittel als Gewinde mit oder ohne Steigung ausgebildet sind, wobei die jeweiligen Gewinde zumindest je einen Gewindekamm aufweisen, wobei zumindest die hintere Flanke des zumindest einen Gewindekamms des Verschlusskopfes gegen die Schussrichtung geneigt ist und die damit korrespondierende hintere Flanke des zumindest einen Gewindekamms der Verschlussaufnahme in Schussrichtung geneigt ist.

Vorteilhafter Weise können die Gewindekämme als Spitz- oder Trapezgewindekämme mit geneigten vorderen Flanken und geneigten hinteren Flanken ausgebildet sein.

Bei einer Ausführungsform können die vorderen Flanken und die hinteren Flanken eine gleiche oder unterschiedlich stark ausgebildete Neigung besitzen.

Ferner könne die Gewinde eine Steigung besitzen, wobei die Gewindesteigung der Gewindekämme gleich ist.

Weiter ist es vorteilhaft, wenn der Verschlusskopf an einem Verschlussträger drehbar gelagert ist und zudem ein Verschlusskörper vorhanden ist, der auf einem Verschlusskopfschaft des Verschlusskopfes verschieblich ist und zwischen dem Verschlusskörper und dem Verschlussträger zumindest eine Druckfeder vorhanden ist, welche bestrebt ist, den Verschlusskörper in Richtung zu dem Verschlusskopf zu bewegen, wobei am Verschlusskopfschaft und am Verschlusskörper Mittel vorhanden sind, welche bei einer Verschiebung des Verschlusskörpers auf dem Verschlusskopfschaft eine Drehung des Verschlusskopfes bewirken.

Bei einer weiteren vorteilhaften Ausführungsform besitzt die Verschlussaufnahme ein, zwei, drei oder mehrere Zylindersegmente mit je einem Gewinde mit Gewindekämmen, wobei zwischen den Zylindersegmenten Nuten angeordnet sind, wobei die Nuten in die Mantelwandung der Verschlussaufnahme von radial innen nach radial außen angeordnet sind und in die Mantelwandung zumindest bis zu den Böden der Gewindekämme reichen oder die Zylindermantelwandung vollständig durchgreifen.

Zudem kann es vorteilhaft sein, wenn am Verschlusskopf ein, zwei, drei oder mehrere Gewindesegmente mit Gewindekämmen ausgebildet sind, wobei benachbart zu den Gewindesegmenten Nuten vorhanden sind, welche zumindest die Tiefe der Böden der Gewindekämme erreichen, so dass die Nuten die Gewindehelix der Gewindekämme unterbrechen.

Weiter von Vorteil kann es sein, wenn die radiale Breite der Nuten der radialen Breite der Gewindesegmente entspricht und die radiale Breite der Nuten des Verschlusskopfes der radialen Breite der Zylindersegmente entspricht.

Bei dem erfindungsgemäße kann zudem der Verschluss den Verschlusskopf, einen sich daran anschließenden, gegen die Schussrichtung sich axial erstreckenden Verschlusskopfschaft und einen um den Verschlusskopfschaft herum angeordneten Verschlusskörper besitzen, wobei der Verschlusskörper Mittel besitzt, die ihn verdrehfest in einer Schusswaffe axial gleitend lagern und zudem zwischen Verschlusskörper und Verschlusskopfschaft eine Steuerkulisse aus einer Steuerausnehmung und einem Steuerstift ausgebildet ist, welcher den Verschlusskopfschaft im Verschlusskörper begrenzt drehbar lagert.

Von Vorteil ist es zudem, wenn der Verschlusskopf zumindest einen Gewindekamm besitzt, der aus einem Gewindesegment in eine der Nuten verlaufend ausgebildet ist und die Nut überspannt und an seinem axialen freien Ende eine Anschlagfläche für eine korrespondierende Anschlagfläche eines Zylindersegmentes ausbildet, so dass beim vollständigen Ineinandergreifen der Gewindekämme in die Gewindekämme ein weiteres Hineindrehen der Gewindekämme in die Gewindekämme und damit der Gewindesegmente in die Gewinde bzw. die Zylindersegmente blockiert ist.

Bei der Erfindung ist vorteilhafter Weise die Verschlussaufnahme in einer Laufverlängerung ausgebildet, wobei die Laufverlängerung zur Aufnahme des Laufs einer Schusswaffe ausgebildet ist, wobei die Laufverlängerung neben dem Verschlussverriegelungsbereich zur Aufnahme des Verschlusses bzw. des Verschlusskopfes des Verschlusses einen Verriegelungsbereich besitzt, wobei in dem Verriegelungsbereich zumindest ein ringsegmentartiger Vorsprung ausgebildet ist, der für das Zusammenwirken mit einer entsprechenden Nut in einer Hülse oder dem Chassis einer Schusswaffe ausgebildet ist und die Zylindermantelwandung der Verschlussaufnahme bzw. der Laufverlängerung der Hülse einer Schusswaffe ausgebildet ist.

Erfindungsgemäß ist es vorgesehen, dass mit Vorteil der Verschlusskopfschaft einerseits und der Verschlusskörper andererseits am Verschlussträger gelagert sind, wobei der Verschlusskopfschaft (drehbar, aber axial festgelegt am Verschlussträger gelagert ist, während der Verschlusskörper axial verschieblich aber drehfest am Verschlusskörper (60) festgelegt ist.

In einer Ausführungsform ist der Verschlussträger eine Verschlussträgerplatte und davon in gleicher Richtung abgehend zwei Verschlussträger-Längsträgerarme besitzt sowie von diesen jeweils abgehende Auszieherarme wobei die Verschlussträgerplatte ein flachplattenartiges Bauteil ist, welches bezogen auf die Längserstreckung des Verschlusskopfschaftes bzw. in Schussrichtung aufrecht stehend ausgebildet ist und einen im Wesentlichen rechteckigen Querschnitt besitzt, wobei der Verschlussträger zwischen Schmalseitenkanten einer Unterkante der Verschlussträgerplatte eine Lageröffnung für einen Verschlusskopfschaft vorhanden ist, sodass der Verschlusskopfschaft über einen Nut- und Federeingriff an der Verschlussträgerplatte drehbar aber axial festgelegt angeordnet ist.

In einer Ausführungsform ist der Verschlusskörper ein im Querschnitt im Wesentlichen T-förmiges Bauteil mit einem quer verlaufenden Bauteilbereich und in einem im Wesentlichen hochkant verlaufenden Bauteilbereich ist, wobei der quer verlaufende Bauteilbereich plattenartig ausgebildet ist mit einer hinteren Stirnwandung, zwei Längsseitenwandungen und einer vorderen Stirnwandung, wobei zwischen den vorderen und hinteren Stirnwandungen und den Längsseitenwandungen eine untere Wandung ausgebildet ist, wobei sich von einer Unterwandung sich zentral mittig nach unten der hochkant verlaufende Bauteilbereich mit Seitenwandungen, welche parallel zu den Seitenwandungen verlaufen, wobei die Seitenwandungen im Wesentlichen symmetrisch von den Seitenwandungen beabstandet sind, wobei zwischen den Stirnwandungen eine Bodenwandung des hochkant verlaufenden Bauteilbereichs ausgebildet ist, wobei die Bodenwandung längs mittig eine Durchbrechung besitzt, welche in der zylindrischen Bohrung, welche koaxial um die Längsachse des Verschlusskörpers und einen Verschlusskopfschaftes herum ausgebildet ist.

Bei einer vorteilhaften Weiterbildung verbleibt im eingesetzten Zustand des Verschlusskörpers zwischen den Wandungen der Verschlussträgerlängsarme einerseits und der unteren Wandung des quer verlaufenden Bauteilbereichs des Verschlusskörpers ein Spalt, wobei sich die Bodenwandung jeweils nach außen über die Seitenwandung hinaus mit einem Federabschnitt erweitert und in der Verschlussträgerplatte Verschlusssträgerlängsarme Nuten vorhanden sind, wobei der Vorstand der Federelemente über die Seitenwandungen der Tiefe der Nuten entspricht, sodass die Elemente zur Aufnahme in der Nut korrespondierend ausgebildet sind und die Federvorsprünge einerseits und die Nuten andererseits ein Nut-Feder-System bilden, mit dem der Verschlusskörper im Verschlussträger längs verschieblich gleitend angeordnet ist.

Darüber hinaus ist vorteilhaft, wenn in einer oberen Deckenfläche des Verschlussträgers ein Sperrhebel gelagert ist, wobei der Sperrhebel um eine Drehachse in einen Schlitz verkippt, derart angeordnet ist, dass ein Klinkenfortsatz, welche an einem Ende des Sperrhebels ausgebildet ist, in den Bereich einer Bohrung zur Lagerung des Verschlusskopfschaftes reicht bzw. in diesem Bereich der Bohrung einschwenkbar und aus diesem heraus schwenkbar ist, wobei der Sperrhebel einen Betätigungshebel besitzt, der mit einer Feder derart unter Federdruck belastet ist, dass der Klinkenfortsatz durch die Mündung in die Bohrung unter Federdruck eingeschwenkt ist.

Hierbei ist zudem von Vorteil, wenn im Verschlusskopfschaft eine erste und eine zweite Verriegelungsnut angeordnet sind, wobei die erste und zweite Verriegelungsnut axiale Schlitze sind, welche in der Oberfläche des Verschlusskopfschaftes angeordnet sind, wobei die erste und zweite Verriegelungsnut so ausgebildet sind, dass sie mit der Klinke der Sperrklinke des Sperrhebels korrespondieren können, wobei die erste und zweite Verriegelungsnut axial zueinander versetzt ausgebildet und radial zueinander versetzt ausgebildet sind, wobei die zweite Nut weiter entfernt vom Verschlusskopf ist als die erste Nute, jedoch in Verschlussdrehrichtung vor der ersten Nut angeordnet ist, wobei der axiale Abstand der Nuten der Einschraubtiefe der Verschlussgewinde ineinander entspricht, während der radiale Abstand der Bogenlänge entspricht, die der Verschluss in der Einschraubbewegung bis zum Ende der Einschraubbewegung zurücklegt.

Bei einer vorteilhaften Weiterbildung wird die Drehung des Verschlusskopfes durch eine Vorschubbewegung des Verschlusskörpers bewirkt, wobei der Verschlusskörper hierbei auf den Verschlusskopfschaft gleitet und der Steuerstift, der in einer Steuerstiftbohrung ruht an der Steuerfläche entlanggleitet und der Verschlusskopf in einer Drehbewegung nach rechts zwingt, wobei der Steuerstift in einer Ausgangsstellung in einer axialen Ausformung der Steuerfläche ruht und bei einer Vorwärtsbewegung die Drehung des Verschlusskopfes, wobei die geneigte Fläche der Steuerfläche so ausgeformt ist, dass der Winkelversatz zwischen den axialen Endbereichen der Steuerfläche dem Winkelversatz entspricht, der vom Verschlusskopf beim vollständigen Einschrauben zurückgelegt wird.

Die Erfindung wird anhand einer Zeichnung beispielhaft erläutert.

Es zeigen dabei:
- Figur 1:: das erfindungsgemäße Verschlusssystem in einer perspektivischen Ansicht, zeigend den Verschlusskopf und die Verschlussaufnahme;
- Figur 2:: das Verschlusssystem nach Figur 1 aus einem anderen perspektivischen Blickwinkel;
- Figur 3 :: das Verschlusssystem in einer Ansicht von hinten;
- Figur 4:: das Verschlusssystem in einer seitlichen Ansicht;
- Figur 5:: Verschlusskopf und Schaft in einer perspektivischen Ansicht;
- Figur 6:: eine weitere Ausführungsform eines erfindungsgemäßen Verschlusses;
- Figur 7:: der Verschluss nach Figur 6 im Zusammenwirken mit der Verschlussaufnahme;
- Figur 8:: der erfindungsgemäße Verschluss und die Verschlussaufnahme in einer perspektivischen Ansicht von unten;
- Figur 9:: eine teilgeschnittene und freigeschnittene Ansicht des Verschlusskopfes und des Verschlusskopfschaftes in der Verschlussaufnahme;
- Figur 10:: die Anordnung nach Figur 9 in einer perspektivischen Ansicht von der Gegenseite;
- Figur 11:: die Anordnung nach Figur 9 und Figur 10 in einer anderen perspektivischen Ansicht;
- Figur 12:: die Anordnung nach Figur 7 in verriegeltem Zustand in einer teilgeschnittenen Ansicht;
- Figur 13:: eine perspektivische Ansicht eines teilfreigeschnittenen erfindungsgemäßen Verschlusses mit dem Schloss einer Waffe;
- Figur 14:: die Anordnung nach Figur 13 in einer perspektivischen Ansicht auf den Verschlussträger;
- Figur 15:: den erfindungsgemäßen Verschlussträger der zweiten Ausführungsform;
- Figur 16:: den erfindungsgemäßen Verschlussträger und Verschlusskörper nach der zweiten Ausführungsform;
- Figur 17:: die Anordnung nach Figur 16 in einer Ansicht von vorne;
- Figur 18:: die Anordnung nach Figur 17 in einer perspektivischen Seitenansicht;
- Figur 19:: die Anordnung nach Figur 18 in einer perspektivischen Ansicht von schräg hinten;
- Figur 20:: den erfindungsgemäßen Verschlusskörper der zweiten Ausführungsform;
- Figur 21:: den Verschlusskörper in einer perspektivischen Ansicht von unten mit einer daran angeordneten Führungsleiste;
- Figur 22:: den Verschlusskörper mit einer daran angeordneten Führungsleiste und einer daran angeordneten Führungsschiene;
- Figur 23:: die Anordnung nach Figur 21 in einer perspektivischen Seitenansicht mit dem Verschlussträger;
- Figur 24:: den vollständigen Verschluss in einer perspektivischen Ansicht von hinten oben;
- Figur 25:: den erfindungsgemäßen Verschlusskopf, Verschlusskopfschaft und Verschlusskörper in einer perspektivischen Ansicht von vorne;
- Figur 26:: den Verschlusskörper und den Verschlusskopfschaft und den daran angeordneten Verschlussträger;
- Figur 27:: die Anordnung nach Figur 26 in einer perspektivischen Ansicht von unten;
- Figur 28:: den erfindungsgemäßen Verschlusskörper in einer Ansicht perspektivisch von unten mit dem Steuerstift und der Sperrklinke;
- Figur 29:: den erfindungsgemäßen Verschlusskopf und Verschlusskopfschaft mit der Steuerausnehmung und dem darin befindlichen Steuerstift in geschlossener Position;
- Figur 30:: den erfindungsgemäßen Verschlusskopf und den Verschlusskopfschaft mit der erfindungsgemäßen Sperrklinke und dem Steuerstift in einer perspektivischen Ansicht von der Seite in einer geöffneten Position;
- Figur 31:: den erfindungsgemäßen Verschlusskopf und den Verschlusskopfschaft mit der erfindungsgemäßen Sperrklinke und dem Steuerstift in einer perspektivischen Ansicht von der Seite in geschlossener und verriegelter Position; und
- Figur 32:: die Anordnung nach Figur 31 in einer perspektivischen Ansicht von hinten in einer geöffneten verriegelten Position.

Wenn im Nachfolgenden bezogen auf eine Schusswaffe von vorne gesprochen wird, bedeutet dies in Schussrichtung vorne bzw. von der Mündung aus gesehen näher.

Wird im Folgenden von hinten oder hinterer gesprochen, bedeutet dies gegen die Schussrichtung oder von der Mündung weiter entfernt.

Wird im Nachfolgenden von oben oder oberseitig gesprochen, bedeutet dies, die Seite der Waffe, die bei herkömmlicher Schießhaltung nach oben weist. Dies ist üblicherweise die Seite einer Waffe, die bei herkömmlicher Schießhaltung Zielhilfen, wie zum Beispiel ein Zielfernrohr oder ein Reflexvisier oder auch Kimme und Korn aufweist, bzw. die Visierlinie aufweist.

Wird nachfolgend von unten oder unterseitig gesprochen, beschreibt dies bezogen auf die Waffe die Seite, die bei herkömmlicher Schießhaltung nach unten weist und üblicherweise den Pistolengriff, den Abzug sowie den Magazinschacht aufweist.

Das erfindungsgemäße Verschlusssystem 1 besitzt zumindest eine Verschlussaufnahme 2 und einen Verschlusskopf 3.

Die Verschlussaufnahme 2 kann in Einschubrichtung einer Patrone noch vor dem Patronenlager an einem Lauf für eine Schusswaffe ausgebildet sein oder in einer Laufverlängerung 4 angeordnet sein.

Die erfindungsgemäße Laufverlängerung 4 ist ein zylindrisches hülsenförmiges Bauteil, welches eine in Schussrichtung vordere Öffnung 5 und eine in Schussrichtung hintere Öffnung 6 besitzt. Von der vorderen Öffnung 5 her gesehen besitzt die Laufverlängerung 4 ein Gewinde 7 zum Einschrauben eines Laufs, welches einem herkömmlichen Laufaußengewinde entspricht und mit diesem korrespondiert. An den Gewindebereich 7 kann sich ein glatter Bereich 8 gegen die Schussrichtung anschließen, wobei der glatte Bereich 8 einen Durchmesser besitzt, der dem Innendurchmesser des Gewindes 7 entspricht und somit den Innendurchmesser der Laufverlängerung 4 verringert. Dieser Bereich dient üblicherweise dazu, den glatten Endbereich eines Laufs gegen die Schussrichtung gesehen aufzunehmen. Der glatte Bereich 8 endet gegen die Schussrichtung mit einem Anschlag 9, an dem ein Lauf patronenlagerseitig dann anliegt.

Gegen die Schussrichtung schließt sich dann der Verschlussverriegelungsbereich 10 an. Der Verschlussverriegelungsbereich 10 besitzt drei sich nach hinten, also gegen die Schussrichtung erstreckende Zylindersegmente 11, die außenseitig die Mantelwandung 12 der Laufverlängerung 4 oder eines Laufs fortsetzen.

Die Zylindersegmente 11 sind beispielsweise symmetrisch zueinander angeordnet und dem entsprechend z. B. um jeweils 60° zueinander angeordnet. Dem entsprechend begrenzen die Zylindersegmente 11 radial zwischen sich Nuten 14, wobei die Nuten dem entsprechend ebenfalls um 60° zueinander versetzt angeordnet sind. Axial enden die Zylindersegmente mit Stirnwandungen 15, wobei die Stirnwandungen 15 axial vorzugsweise auf gleicher Höhe liegen.

Innenseitig ist an den Zylindersegmenten 11 ein Gewinde 16 ausgebildet. Das Gewinde 16 ist folgerichtig als Innengewinde ausgebildet und insbesondere erfindungsgemäß als Sägegewinde ausgebildet, bei dem beide Flanken 18,19 eines Gewindekammes 17 mit einer im Wesentlichen gleich gerichteten Schrägstellung derart ausgebildet sind, dass die jeweiligen Gewindekämme 17 durch eine schräge vordere Flanke 18 und eine schräge hintere Flanke 19 in Schussrichtung geneigt erscheinen. Die jeweiligen Zylindersegmente 11 setzen das Gewinde fort, so dass das Gewinde bzw. die Gewindehelix ohne die Nuten 14 durchgehend wäre. Gemäß Figur 4 sind die Gewindekämme 17 hierbei als eine Mischung zwischen einem Trapez und einem Spitzgewinde als Spitzgewinde mit abgeflachten Zahnspitzen bzw. Gewindekammkanten ausgebildet.

In Schussrichtung vor dem Gewinde 16 besitzen die Zylindersegmente 11 axial unterschiedlich lange glatte Bereiche 20. Die glatten Bereiche 20 sind dabei als Zylindersegmentinnenwandungen ausgebildet und befinden sich axial gesehen auf Höhe des Gewindegrundes, so dass die Gewindegänge hiervon nach innen vorstehen. Da das Gewinde 16 an den Zylindersegmenten 11 als nur durch die Nuten 14 unterbrochenes, ansonsten aber als durchgehendes Gewinde ausgebildet ist, besitzen die Bereiche 20 eine axial unterschiedliche Länge.

Dem entsprechend sind die Gewindekämme 17 axial auch unterschiedlich an den einzelnen Zylindersegmenten 11 ausgebildet, so dass beispielsweise an einem Zylindersegment 11 die Gewindekämme direkt in der Nachbarschaft zur Stirnwandung 15 beginnen, während bei anderen Zylindersegmenten 11, insbesondere einem Zylindersegment 11a, benachbart zur Stirnwandung 15 ein glatter Bereich 21 ausgebildet ist, der radial nach innen um den gleichen Betrag wie die Gewindekämme 17 vorsteht. Dieser glatte Bereich 21, der radial nach innen vorsteht, bildet in seiner Einschubrichtung des Gewindes eine axiale Anschlagfläche 22 aus.

Die Zylindersegmente 11 können bezüglich ihrer radialen Breite bzw. Bogenlänge gleich ausgebildet sein, die Zylindersegmente 11 können jedoch auch unterschiedlich breit sein, so dass die Nuten 14 in diesem Fall nicht um 60° gleichmäßig gegeneinander versetzt sind, sondern beispielsweise zwei Nuten 14 zueinander um einen kleineren Winkel zueinander versetzt sind. Dem entsprechend können dann auch die Gewindekämme 17 abhängig vom Zylindersegment 11 unterschiedliche Längen aufweisen.

Darüber hinaus können die Zylindersegmente 11 ohne dazwischen liegende trennende Nuten ausgebildet sein, so dass die Mantelwandung 12 der Laufverlängerung 4 durchgehend ausgebildet ist, wobei jedoch dann axiale Nuten 14 in der Mantelwandung 12 der Laufverlängerung 4 derart eingebracht sind, dass in diesen Bereichen die noch zu beschreibenden Gewindegänge des Verschlusses entlang gleiten können,

Der Verschluss 3 besitzt einen Verschlusskopf 25 und einen Verschlusskopfschaft 26, welche z. B. einstückig miteinander ausgebildet sein können. Der Verschlusskopf 25 und der Verschlusskopfschaft 26 besitzen eine axiale durchgehende Bohrung zur Aufnahme eines Schlagbolzens und einer Schlagbolzenfeder, wobei der Verschlusskopf vorderseitig einen Stoßboden 27 ausbildet, der zentral mittig eine Durchgangsbohrung 29 für eine Schlagbolzenspitze 30 besitzt.

Zudem besitzt der Verschluss 3 einen Verschlusskörper 33, der den Verschlusskopfschaft 26 umgibt und somit eine zentrale Bohrung 34 besitzt, in der der Verschlusskopfschaft drehbar gelagert ist. Der Verschlusskörper 33 ist drehfest in einer Hülse oder einem Chassis der Waffe gelagert, so dass eine Drehung zwischen Verschlusskopfschaft 26 und Verschlusskörper 33 nur durch den Verschlusskopfschaft 26 im Verschlusskörper 33 möglich ist.

Um eine definierte Drehung zu gewährleisten, ist in an sich bekannter Weise in dem Verschlusskopfschaft 26 eine Steuerkurve als Steuerfläche einer seitlichen Steuerausnehmung 35 (Fig. 5, 29-32) vorhanden. Die Steuerausnehmung 35 wird von einem Steuerstift 36, der axial am Verschlusskopfschaft 26, an der Steuerfläche 35 anliegend im Verschlusskörper 33 angeordnet ist, durchgriffen oder wirkt mit diesem zusammen.

Die Steuerausnehmung 35 besitzt an ihrem axial vorderen Ende einen zunächst axial verlaufenden Bereich 38, der eine axiale Länge besitzt, die mindestens dem Durchmesser des Steuerstiftes 36 entspricht und dann in einen schrägen Bereich 39 übergeht, der gegenüber der Längsachse geneigt ist bis zu einem axial hinteren Anschlagbereich 40.

Die Neigung der Steuerausnehmung 35 im schrägen Bereich 39 ist dabei so ausgebildet, dass ein Verschieben des Verschlusskörpers 33 axial nach vorne dazu führt, dass der Steuerstift 36 aus dem axialen Bereich 38 der Steuerausnehmung 35 hinaus gerät und durch den schrägen Bereich an diesem entlang gleitend bewegt wird und hierdurch eine Drehung in Schussrichtung im gezeigten Fall nach rechts erfolgt.

Die radiale Weglänge des Steuerstiftes 36 in der Steuerausnehmung 35, d.h. von einem axialen Bereich 38 bis zum hinteren axialen Anschlagbereich 40 ist dabei so gewählt, dass dies der radialen Einschraubtiefe der Gewinde 16 der Zylindersegmente 11 im Wesentlichen entspricht.

Dies bedeutet, dass die radiale Länge bzw. Verschiebung des Steuerstiftes 36 bei drei symmetrischen Zylindersegmenten 11 60° entspricht, bei zwei Zylindersegmenten 11 90° entspricht und bei vier Zylindersegmenten 11 45° entsprechen würde. Die axiale Länge der Steuerausnehmung 35 ist so gewählt, dass nur ein vertretbarer Kraftaufwand für die Drehung notwendig ist einerseits, andererseits der Verschlussrepetierweg nur minimal verlängert wird. Eine Vorderkante 41 des Verschlusskörpers 33 ist dabei in geöffnetem Zustand des Verschlusssystems von einer rückwärtigen Kante 42 des Verschlusskopfes 25 in etwa um die axiale Länge der Steuerausnehmung 35 entfernt und nachdem der Steuerstift aus dem axialen Bereich 38 über die Steuerausnehmung 35 bzw. deren schrägen Bereich in den axial hinteren Anschlagbereich gelangt ist, vorzugsweise noch gering vom Verschlusskopf 25 beabstandet.

Steuerausnehmung 35 und Steuerstift 36 können an den Bauteilen Verschlusskopfschaft 26 und Verschlusskörper 33 auch in umgekehrter Weise angeordnet sein, so dass die Steuerausnehmung 35 im Verschlusskopfschaft 26 angeordnet ist und der Steuerstift 36 im Verschlusskörper 33. Wesentlich ist, dass mittels eines Steuerstiftes 36 und einer Steuerausnehmung 35 eine definierte Drehung des Verschlusskopfes bzw. des Verschlusskopfschaftes 26 im Verschlusskörper 33 gewährleistet ist.

Um eine Drehverriegelung zwischen dem Verschlusskopf 25 und der Verschlussaufnahme 2 herzustellen, besitzt der Verschlusskopf 25 mit den Gewinden 16 bzw. Gewindekämmen 17 der Zylindersegmente 11 korrespondierende Gewindesegmente 44. Die Gewindesegmente 44 sind somit als Außengewinde ausgebildet, wobei zwischen den Gewindesegmenten 44 in korrespondierender Weise zu den Gewinden 16 Nuten 45 ausgebildet sind, deren Nutböden bis zu den Gewindeböden zwischen den Gewindekämmen 46 reichen oder tiefer eingebracht sind. Die einzelnen Gewindekämme 46 besitzen jeweils eine vordere Flanke 47 und je eine hintere Flanke 48. Die vordere Flanke und die hintere Flanke können erfindungsgemäß geneigt sein und entsprechen in ihrer Neigung der Neigung der vorderen Flanke 19 und der hinteren Flanke 18 der Gewindegänge 17 der Zylindersegmente 11.

Dies bedeutet, dass bei einem Zug auf den Verschlusskopf 25 aus der Laufaufnahme 2 heraus die einzelnen Gewindekämme 17, 46 aufgrund der schiefen Ebenen ineinander gezogen werden.

Der Verschlusskopf 25 und der Verschlusskopfschaft 26 besitzen im Bereich einer Nut 45 eine durchgehende axiale Nut 49 für einen Patronenausstoßer (nicht gezeigt), welcher beim Ausziehen einer Patrone aus dem Patronenlager mit Hilfe des Verschlusskopfes 25 beim Zurückziehen des Verschlusses 3 in die Nut 49 eintaucht und bis zum Stoßboden gelangt und dort in an sich bekannter Weise auf den Patronenboden drückt und damit die Patrone aus einem Auswurffenster einer Waffe befördert.

Alternativ kann zum Ausstoßen der Patronenhülse ein direkt im Stoßboden 51 des Verschlusskopfs 25 verbauter federnder Ausstoßer verbaut sein.

Die Gewindekämme 46 der Gewindesegmente 44 des Verschlusskopfes 25 entsprechen einer durchgängigen, jedoch durch die Nuten 45 durchbrochenen Gewindehelix, wobei an einem Gewindesegment 44 des Verschlusskopfes 25 ein oder zwei Gewindegänge benachbart zu einer rückwärtigen Kante 42 des Verschlusskopfes 25 in einer in Drehrichtung voreilende Nut 45 hineinragen und eine Anschlagfläche 52 ausbilden, um mit einer Anschlagfläche 22 der Verschlussaufnahme 2 zusammenwirkend einen radialen Eindrehanschlag zu bilden.

Insbesondere sind hierbei sowohl am Verschlusskopf 25 als auch an der Verschlussaufnahme 2 mehrere Gewinde überlagert, so dass eine mehrreihige Gewindehelix ausgebildet ist. Beispielsweise sind drei Gewinde überlagert, so dass eine dreireihige Gewindehelix gebildet ist.

Da die Gewindesegmente 44 ebenso wie die Gewinde 16 der Verschlussaufnahme 2 Teil einer ein- oder mehrreihigen Gewindehelix sind, sind diese unterschiedlich an den einzelnen Gewindesegmenten ausgebildet, so dass benachbart zu einem Stoßboden 51 glatte Bereiche 50 ausgebildet sind, die einerseits über den Stoßboden 51 hinausstehen und damit die Patrone radial führen und andererseits in ihrer jeweiligen axialen und radialen Ausdehnung den glatten Bereichen 21 entsprechen und in geschlossenem Zustand des Verschlusses an diesem anliegen.

Die Nutböden der Nuten 45 können eben ausgebildet sein oder entsprechend der zylindrischen Krümmung des Verschlusskopfes gewölbt ausgebildet sein.

Nachfolgend wird zunächst das generelle Zusammenwirken des Verschlusskopfes 25 und des Verschlussverriegelungsbereichs 10 gemäß der Ausführungsform der Figuren 1 bis 4 erläutert. Der Verschluss 3 wird mit dem Verschlusskörper 33, dem Verschlusskopfschaft 26 darin und dem Verschlusskopf 25 in Richtung auf den Verriegelungsbereich 10 geschoben. Hierbei gelangen die Nuten 45 des Verschlusskopfes 25 in den Bereich der Zylindersegmente 11 und die Gewindesegmente 44 des Verschlusskopfes 25 in den Bereich der Nuten 14 zwischen den Zylindersegmenten 11.

Die Nuten 14 einerseits und die Nuten 45 andererseits sind dabei so bemessen, dass ab diesem Zeitpunkt der Verschlusskopf 25 axial geführt wird und eine axiale zuschiebende Bewegung zwischen dem Verschlussverriegelungsbereich 10 und dem Verschlusskopf 25 ermöglicht ist. Der axiale Einschub ist solange möglich, bis die Vorderflanke 47 des Gewindekammes oder des vorderen Gewindekammes, der in ein Nut 45 mit hineinragt, an einer Stirnwandung 15 anliegt. Hierdurch wird eine rein axiale Bewegung des Verschlusskopfes 25 im Verschlussverriegelungsbereich 10 blockiert. Durch diese Blockade wird nun der Steuerstift 36 in bzw. an der Steuerausnehmung 35 axial nach vorne verschoben, wodurch der Steuerstift 36 den Verschlusskopfschaft 26 entsprechend seines Entlangleitens an der Steuerausnehmung 35 verdreht. Durch diese Verdrehung gelangen nun die Gewindekämme 46 der Gewindesegmente 25 zwischen die Gewindekämme 17 der Gewinde 16, so dass ein einschraubender Gewindeeingriff aller Gewindekämme 16, 17 gleichzeitig stattfindet.

Nach einer entsprechenden Drehung um (bei drei Zylindersegmenten 11 und drei Gewindesegmenten 44) 60° schlägt der in die Nut 45 hineinragende Gewindekamm 51 oder mehrere davon mit einer radial vorderen Kante 52 an der Anschlagfläche 22 an, so dass die radiale Bewegung gestoppt ist. In diesem Zustand ist der Verschlusskopf 25 im Verschlussverriegelungsbereich 10 verriegelnd eingeschraubt und vorzugsweise ist nun noch eine lediglich axiale geringe Bewegung des Steuerstiftes 35 in den axialen Bereich 38 der Steuerausnehmung 35 möglich. Durch diese axiale Weiterbewegung des Steuerstiftes 36 in den axialen Bereich 38 der Steuerausnehmung 35 wird eine Form der radialen Festlegung des Verschlusskopfes bewirkt, denn da der Verschlusskörper 33 in einer Hülse oder an einem Chassis der Schusswaffe drehfest gelagert ist, wird durch den Eingriff des Steuerstiftes 36 in dem axialen Bereich 38 nun auch der Verschlusskopf auf eine erste Weise verdrehfest festgelegt, so dass ohne ein aktives Zurückziehen des Verschlusskörpers 33 ein Herausdrehen des Verschlusskopfes 25 aus dem Verschlussverriegelungsbereich 10 nicht möglich ist.

Auf den Verschlusskörper 33 wirkt üblicherweise zudem zumindest eine Druckfeder, die zwischen dem Verschlusskörper 33 und einem Verschlussträger 60 gelagert ist, so dass der Steuerstift unter Federkraft in den axialen Bereich 38 gedrückt wird. Dies wird später genauer beschrieben.

Diese Federkraft wirkt vorzugsweise nur in dem Bereich der axialen Bewegung des Verschlusskopfs 25, innerhalb der Verschlussaufnahme 2, d.h. solange die Gewinde 16, 44 sich in den Nuten 14, 45 befinden. Hierdurch unterstützt die Feder die "Findung" und Eindrehung der Gewinde 16, 44 ineinander. Im axialen Bewegungsbereich des Verschlusskopfs, in dem dieser vollständig in seine entriegelte Drehposition außerhalb der Verschlussaufnahme gedreht ist, wird die Drehbewegung des Verschlusskopfschaft 26 durch eine einwirkende, gesteuerte Sperrklinke 141 blockiert, welche in Sperrnuten 53, 54 im Verschlusskopfschaft 26 eingreifen kann und dadurch die Federkraft neutralisiert.

Durch diese Anordnung wird sichergestellt, dass der Verschlusskopf , sobald dieser sich in die Laufverlängerung eindrehen kann, sich automatisch in Richtung der vollständigen Verriegelung dreht. Andererseits wirkt, sobald der Verschlusskopf durch den Repetiervorgang vollständig in die entriegelte Drehposition gebracht wurde, diese Federkraft nicht mehr auf die Drehbewegung des Verschlusskopf und den weiteren Repetierweg. Auch bei einem durch Schussabgabe ausgelösten Rückstoß wirkt dieser entgegen der Ausziehrichtung des Steuerstiftes aus dem axialen Bereich 38, so dass einem ungewollten, teilweisen Herausdrehen des Verschlusskopfes 25 aus dem Verschlussverriegelungsbereich 10 entgegengewirkt und der Verschluss automatisch vollständig verriegelt wird.

Die Sperrklinke 141, welche die auf die Drehbewegung wirkende Federkraft neutralisiert, kann darüber hinaus bevorzugt in der vollständig verriegelten Drehposition des Verschlusskopfes von außen gesteuert gegen ein ungewolltes Öffnen des Verschlusses blockieren indem sie in die Sperrnut 53 eingreift, zum Beispiel beim Transport der Waffe.

Hierfür ist die Sperrklinke 141 bevorzugt über die vom Schützen bedienbare mechanische Sicherung der Waffe ansteuerbar oder separat ausgeführt. Da diese Verschlusssperrung direkt auf den Verschlusskopf wirkt, verhindern die verriegelten Eingriffsmittel wie z. B. ein Verschlussgewinde direkt jegliche axiale Bewegung des Verschlusses gegen die Schussrichtung.

Für den flächigen Kontakt und die axiale Führung, auch wenn es erfindungsgemäß möglich ist, eine Direktverriegelung des Verschlusskopfes in einem entsprechend ausgeformten Verschlussverriegelungsbereich 10 eines Laufendes vor dem Patronenlager zu ermöglichen, ist es bevorzugt, dass das Verschlusssystem eine Verriegelung zwischen einem Verschlusskopf 25 eines Verschlusses 3 und einer Verschlussaufnahme 2 auszubilden, wobei die Verschlussaufnahme 2 als Laufverlängerung bzw. Laufaufnahme für den Lauf einer Schusswaffe ausgebildet ist.

Hierzu ist die Verschlussaufnahme 2, wie bereits ausgeführt, innenseitig mit einem Laufgewinde ausgebildet. Die erfindungsgemäße Laufaufnahme 2 besitzt zusätzlich an einer äußeren Mantelfläche 12 zumindest ein oder mehrere ringsegmentartige Vorsprünge 55, insbesondere drei ringsegmentartige Vorsprünge 55, die axial aufeinander folgend angeordnet sind.

Diese Vorsprünge 55 dienen dem Eingriff in entsprechend ausgebildete Nuten (nicht gezeigt) einer entsprechenden Aufnahmehülse einer Schusswaffe. Durch die Mantelwandung 12 der Laufverlängerung 4 bzw. Verschlussaufnahme 4 einerseits und die Vorsprünge 55 andererseits wird eine lange zylindrische Führung in einer entsprechenden hohlzylindrischen Aufnahme (nicht gezeigt) gewährleistet und durch die Vorsprünge 55 eine entsprechend präzise und haltbare axiale Festlegung. Die Aufnahme für die Laufverlängerung 4 ist dabei vorzugsweise eine Klemmhülse. Die Ringsegmente 55 dienen als eine Art Verschlusswarzen, wobei diese eine Bogenlänge von vorzugsweise etwas kleiner als 180° besitzen. Hier ist es vorgesehen, dass sowohl die Verschlussaufnahme 2 bzw. die Laufverlängerung 4 mit einem darin eingeschraubten Lauf in Schussrichtung in eine entsprechende Aufnahmehülse, die insbesondere als Klemmhülse ausgebildet ist, einer Schusswaffe in Schussrichtung eingeschoben und dann um 180° gedreht wird, bis die Ringsegmente vollständig in entsprechenden Nuten sich befinden. Anschließend kann eine entsprechende Klemmung herbeigeführt werden, so dass in jeder Raumrichtung eine Festlegung erzielt wird.

Durch die Einbaurichtung des Laufs/Laufverlängerung von hinten in Schussrichtung ist es möglich etwaige Anbauteile der Waffe wie den Handschutz oder Vorderschaft der Laufkontur formfolgend auszuführen, im Gegensatz zum Stand der Technik von Systemen mit Einbaurichtung von vorne in die Waffe gegen die Schussrichtung, welche als minimalen Freiraum um den Lauf dessen größte Querschnittsfläche brauchen.

Dies führt insbesondere beim heutigen Stand der Technik von Zubehörmontagen bei denen Montageteile, wie Schrauben, radial nach innen Richtung Lauf ragen und so entweder vor Ausbau des Laufes aus dem System demontiert werden müssen oder deren Anbringungspunkte [Handschutzrohr] eine entsprechend zusätzliche Querschnittvergrößerung mit einhergehender Vergrößerung der Waffe bedürfen.

Erfindungsgemäß hat sich herausgestellt, dass in Systemen mit axial gespannten Läufen/Laufverlängerungen die axiale Spannkraft nicht ausreicht um eine ungewollte axiale Bewegung gegen die Schussrichtung durch die Rückstoßkraft, andererseits die gegen Ende des Geschossdurchgangs des Geschosses durch den Lauf überwiegende Reibkraft des Geschosses auf den Lauf in Schussrichtung eine Bewegung des Laufs/Laufverlängerung in Schussrichtung bewirken, welche zu ungewollten Positionsveränderungen führt und Auswirkungen auf die Funktion und Präzision hat.

Bei der Erfindung ist von Vorteil, dass ein höchstfester Verschluss für eine Schusswaffe geschaffen wird, da die erfindungsgemäße Verriegelung zwischen Gewinden 16 und Gewindesegmenten 44 zu einer sehr großen Verschlussfläche führt, die durch die Neigung der Gewindekämme 17 und 46 zudem im Belastungsfall zu einer verstärkten Verzahnung führt. Darüber hinaus ist von Vorteil, dass die Anordnung der Gewindekämme 17, 46 zusammen mit der definierten Drehung des Verschlusskopfes zu einer höchst präzisen und genauen, saugend ineinandergreifenden Verriegelung führt. Um dies noch zu verbessern, können die Gewindekämme 46 in den Bereichen, in denen sie den mit ihnen korrespondierenden Gewindekämmen zugewandt sind, über stirnseitige leichte Anschrägungen verfügen, so dass die Gewindekämme 44, 17 noch leichter ineinander gleiten können.

Die Anordnung eines Drehkopfverschlusses mit einem Verschlusskopf 25, einem Verschlusskopfschaft 26 und einem Verschlusskörper 33 ermöglicht zudem eine große Variabilität bei der Schusswaffe, denn die Betätigung dieses Verschlusses 3 kann sowohl über einen Kammerstengel nach Art einer Geradezugrepetierbüchse aber auch mit einer Gasentriegelung und einer Verschlussrepetierbewegung durch Rückstoß und/oder Gasdruck einerseits und Vorbewegung mittels Verschlussschließfeder erfolgen, so dass mit einem Konzept manuelle, halbautomatische und automatische Waffen realisierbar sind.

Nachfolgend wird der gesamte Verschlussaufbau genauer beschrieben.

Wie bereits ausgeführt, ist die Baueinheit aus dem Verschlusskopf 25 und dem Verschlusskopfschaft 26 in einer axialen Bohrung eines Verschlusskörpers 33 gehalten, wobei der Verschlusskörper 33 axial auf dem Verschlusskopfschaft 26 gleiten kann (bzw. umgekehrt). Zudem trägt der Verschlusskörper 33 den Steuerstift 36, welcher beim Entlanggleiten an der Steuerfläche 35 oder einer korrespondierend geformten Steuernut 35 eine Drehung des Verschlusskopfschaftes und damit des Verschlusskopfes bewirkt.

In einer vorteilhaften Ausführungsform sind der Verschlusskopfschaft 26 einerseits und der Verschlusskörper 33 andererseits an einem Verschlussträger 60 gelagert. Bei dieser Ausführungsform ist der Verschlusskopfschaft 26 drehbar, aber axial festgelegt am Verschlussträger 60 gelagert, während der Verschlusskörper 33 axial verschieblich, aber drehfest festgelegt am Verschlussträger 60 festgelegt ist.

Der Verschlussträger 60 besitzt eine Verschlussträgerplatte 61 und davon in gleichsinniger Richtung abgehend zwei Verschlussträger-Längsträgerarme 62, 63, sowie von diesen jeweils abgehende Auszieherarme 64, 65.

Die Verschlussträgerplatte 61 ist ein flachplattenartiges Bauteil, welches bezogen auf die Längserstreckung des Verschlusskopfschaftes 26 bzw. in Schussrichtung aufrechtstehend ausgebildet ist und einen im Wesentlichen rechteckigen Querschnitt besitzt.

Die Verschlussträgerplatte 61 besitzt hierdurch eine Vorderwandung 66, eine Rückwandung 67 sowie zwei Schmalseitenkanten 68, eine Unterkante 69 und eine Oberkante 70.

In etwa mittig zwischen den Schmalseitenkanten 68 ist von der Unterkante 69 her eine Lageröffnung 71 für einen Verschlusskopfschaft vorhanden. Hierbei besitzt die Lageröffnung 71 einen kreissegmentförmigen Bereich 73, der von der Hinterwandung 67 bis etwa zur Hälfte der Quermitte der Dicke der Verschlussträgerplatte 61 reicht. Von der Vorderwandung 66 her ist die Öffnung 71 beidseitig mit geraden Eingriffswandungsabschnitten 73 ausgebildet, welche oberseitig in einem angenäherten Kreisbogen 74 münden bzw. sich dort vereinigen.

Die Öffnung und insbesondere der runde Öffnungsbereich 72 und die geraden Wandungsabschnitte 73 bzw. der Abstand zwischen diesen ist so bemessen, dass in dem runden Öffnungsbereich 72 ein Endbereich 74 des Verschlusskopfschaftes 26 gelagert ist, während die geraden Wandungsabschnitte 73 als Federn 73 für eine umlaufende Nut 75, die benachbart zum Bereich 74 im Verschlusskopfschaft 26 angeordnet ist, eingreifen können.

Somit ist es ermöglicht, den Verschlusskopfschaft 26 axial festgelegt, jedoch zwischen den Wandungsabschnitten 73 drehbar, in der Lageröffnung 71 anzuordnen.

Die Oberkante 70 der Verschlussträgerplatte 61 besitzt zwei Stufen 76, welche sich schräg nach oben erstrecken und somit beabstandet zu den Schmalseitenwandungen 68 die Verschlussträgerplatte 61 nach oben erhöhen und dort in einer parallel zur Oberkante 70 verlaufenden Dachfläche 77 führen. Von der Dachfläche 77 ist zentral mittig nach hinten zur Hinterwandung 67 abfallend eine Steuerfläche 78 ausgebildet, wobei die Steuerfläche 78 von der Hinterwandung 67 bis etwa zur Längsmitte der Dachfläche 77 reicht und von dort mit einem Steuervorsprung 79 fortgesetzt wird, welcher ein oberes abgerundetes Ende besitzt. Steuerfläche 78 und Steuervorsprung 79 haben die Aufgabe, das Schlagstück eines Schlosses (nicht gezeigt) beim Zurücklaufen des Verschlusses zu spannen.

Benachbart zur Lageröffnung 71 sind beidseitig der Lageröffnung 71 längliche, im Querschnitt rechteckige Nuten 80 in die Verschlussträgerplatte 61 eingebracht, die sich parallel zur Unterkante 69 und zur Oberkante 70 jeweils ein kleines Stück in Richtung zu den Schmalseitenwandungen 68 erstrecken. Von der Unterkante 69 erstrecken sich schmale, schräge Wandungsabschnitte 81 zur Lageröffnung 71 bzw. zu einer Unterkante der Nut 80 hin.

Unterseitig mit der Unterkante 69 der Verschlussträgerplatte 61 abschließend erstrecken sich beidseitig der Lageröffnung 71 und bezüglich der Quermitte symmetrisch zwei Verschlussträger-Längsträgerarme 62 senkrecht zur Ebene der Vorderwandung 66 der Verschlussträgerplatte 61 nach vorne. Die Verschlussträger-Längsträgerarme 62 sind im Wesentlichen quaderförmig ausgebildet mit einer ebenen Außenwandung 84, einer hierzu quer verlaufenden oberen Wandung 86, einer zunächst parallel zu dieser und eben verlaufenden unteren Wandung 87 und einem nach innen weisenden Wandungsbereich 85.

Die Außenwandungen 84 besitzen einen Abstand zu den Schmalseitenwandungen 68, so dass zwischen den Schmalseitenwandungen 68 und den Außenwandungen 84 eine Stufe ausgebildet ist.

Die obere Wandung 86 und die untere Wandung 87 sind parallel zu der Oberkante 70 bzw. Dachfläche 77 verlaufend ausgebildet, jedoch von der Oberkante 70 entfernt.

Die unteren Wandungen 87 sind mit einem zunächst ebenen Bereich so ausgebildet, dass sie mit einer Unterkante 69 der Verschlussträgerplatte 61 abschließen und diese nach vorne verlängern.

Die Innenwandungen 85 sind so ausgebildet, dass sie die schrägen Flächen 81 benachbart zu den Nuten 80 fortsetzen, wobei die Nuten 80 verlängernd in den Innenwandungen 85 korrespondierende Nuten 88 vorhanden sind. Obere Wandungsabschnitte der Innenwandungen 85 zwischen den Nuten 88 und der oberen Wandung 86 sind gegenüber den geraden Wandungsabschnitten 73 zurückgesetzt ausgebildet.

Zudem besitzen die Verschlussträger-Längsträgerarme 62 ebene Vorderflächen 89, welche parallel zur Ebene der Vorderwandung 66 bzw. Hinterwandung 67 der Verschlussträgerplatte 61 verlaufend angeordnet sind.

Von den Vorder- bzw. Stirnflächen 89 der Verschlussträger-Längsträgerarme 62 bis etwa zu einem Drittel der Längserstreckung der Verschlussträger-Längsträgerarme 62 von der Verschlussträgerplatte 61 zu den Stirnflächen 89 ist die untere Wandung 87 gerundet mit einem gerundeten Bereich 90 ausgebildet, welcher sich rundlich kreisbogenförmig von zu den schrägen Flächen 81 erstreckt.

Auf den Stirnflächen 89 aufgesetzt und sich ebenfalls nach vorne erstreckend ist jeweils der Auszieherarm 64, 65 angeordnet. Die Auszieherarme 64, 65 sind im Querschnitt ringsegmentförmig ausgebildet mit einer ebenen oberen Wandung 92, je einer ringsegmentförmigen Außenwandung 93 und einer ringsegmentförmigen Innenwandung 94.

Zudem besitzen die Auszieherarme 64 je eine ebene untere Wandung 96 und vordere Stirnflächen 95. Die Stirnwandungen 95 verlaufen dabei parallel zu den Stirnwandungen 89, die obere Wandung 92 und die untere Wandung 96 verlaufen jeweils parallel zueinander und parallel zu den Wandungen 86 bzw. den ebenen Bereichen der Wandungen 87.

Die Breite der Auszieherarme 64, 65 zwischen den ringsegmentartigen Außenwandungen 93 und Innenwandungen 94 beträgt beispielsweise etwa die Hälfte der Breite der Verschlussträger-Längsträgerarme 62 im Bereich ihrer oberen Wandung 86. Die Wandungen 93, 94 sind somit von den Wandungen 85, 84 zurückgesetzt, wobei die untere Wandung 96 im Bereich der schrägen Flächen mit einer ebenfalls schrägen Fläche mit diesen abschließt.

Die Form der Auszieherarme 64, 65 ist an die Form der Nuten 14 zwischen den Zylindersegmenten 11 des Verschlussverriegelungsbereichs 10 der Laufverlängerung 4 bzw. Verschlussaufnahme 2 ausgebildet, so dass die Auszieherarme 64, 65 möglichst formschlüssig in die Nuten eingreifen und somit auch passend zu den Zylindersegmenten 11 so geformt sind, dass sich im geschlossenen Zustand des Verschlusses der Laufverlängerung bzw. Verschlussaufnahme hierdurch der Kreisbogen der Zylindersegmente 10 schließt.

Benachbart zu den Stirnflächen 95 ist in etwa gleich beabstandet zwischen den Wandungen 92, 96 eine T-Nut 95 derart eingebracht, wodurch die Stirnwandungen 95 entsprechende Hintergriffe 98 ausbilden, hinter denen sich die Nut entsprechend T-querbalkenförmig verbreitert. In den Nuten 97 ist je eine Auszieherkralle gelagert, welche eine ebene Rückwandung 100 ausbildet zur Anlage an der ebenen Stirnfläche 95 bzw. ebenen Stirnwandung 95 der Auszieherarme 64, 65 und nach vorne von einer Oberseite zu einer Unterseite mit einer Wölbung 101 ausgebildet ist, wobei die Wölbung 101 rundlich und gegebenenfalls kreisbogenförmig derart ausgebildet ist, dass sie mit einer Wölbung am Ende der Nuten 14 korrespondiert. Die Auszieherkrallen 99 sind somit in den T-Nuten 97 mit entsprechenden T-förmigen Ausformungen 102, die sich von der Rückwand 100 weg erstrecken, radial nach außen und innen verschieblich ausgebildet.

Vom Nutboden 103 erstrecken sich ovale bzw. flach-herzförmige Bohrungen 104 längs durch die Auszieherarme 64, 65, welche zudem mit einem vergrößerten rundlichen Querschnitt die Verschlussträger-Längsträgerarme 62, 63 durchgreifen und auch die Verschlussträgerplatte 61 längs durchgreifen.

Auf dem Weg der Bohrung 104 durch die Verschlussträger-Längsträgerarme und die Auszieherarme 64, 65 ist beispielsweise eine Stufe (nicht gezeigt) als Gegenlager für eine Stellschraube (nicht gezeigt) vorhanden. Durch die Drehung der Stellschraube (nicht gezeigt), welche entsprechend axial in die Auszieherkrallen 99 eingeschraubt ist oder über einen Exzenter auf diese wirkt, können die Auszieherkrallen 99 über die T-Ausformung 102 in den Nuten 97 nach außen oder innen bewegt werden, so dass entweder eine Auszieherkralle 99 oder beide Auszieherkrallen 99 in an sich bekannter Weise in die Auszieherrille einer Patrone eingreifen können.

Vorzugsweise greift lediglich eine Auszieherkralle ein, was zur Folge hat, dass über einen Patronenausstoßer (nicht gezeigt) einerseits und die lediglich auf einer Seite vorhandene bzw. eingreifende Auszieherkralle die Auswurfrichtung der Patrone nach der einen oder der anderen Seite eingestellt werden kann.

Die Auszieherkralle 99 besitzt jeweils eine Außenwandung 105, wobei die Außenwandung 105 korrespondierend zur Außenwandung 93 geformt ist, so dass die Auszieherkralle in einer äußeren Position, in der sie nicht in einer Patronenauszieherrille eingreifen kann, mit der Wandung 93 eben abschließt, oder in der äußeren Position, in der sie nicht eingreift über die Außenwandung 93 übersteht.

Ist die Auszieherkralle aktiviert, ist ihre Außenfläche 105 gegenüber der Außenwandung 93 des Auszieherarms 64, 65 um den Betrag zurückgesetzt, um den sie nach innen vorsteht, oder schließt mit dieser ab entsprechend der zweiten zuvor beschriebenen Alternative.

Die Auszieherkrallen 99 sind gegenüber dem Verschlusskopf 25 dadurch, dass der Verschlusskopf über den Verschlusskopfschaft 26 und dessen Ende bzw. Nut an der Verschlussträgerplatte 61 festgelegt ist, auch räumlich bezüglich des Stoßbodens des Verschlusskopfes, dass eine nach innen vorstehende Eingriffskante auf der entsprechenden Höhe der Patronenauszieherrille einer Patrone angeordnet ist.

Der Verschlusskörper 33 ist ein im Querschnitt im Wesentlichen T-förmiges Bauteil mit einem quer verlaufenden Bauteilbereich 110 und einem im Wesentlichen hochkant verlaufenden Bauteilbereich 111. Die Größenverhältnisse sind dabei in etwa so, dass die Breite des quer verlaufenden Bauteilbereichs 110 etwa das Dreifache der Breite des hochkant verlaufenden Bauteilbereichs beträgt und die Dicke des quer verlaufenden Bauteilbereichs von unten nach oben in etwa der Länge des längs bzw. hoch verlaufenden Bauteilbereichs 111 ist.

Der quer verlaufende Bauteilbereich 110 ist dabei plattenartig ausgebildet mit einer hinteren Stirnwandung 112, zwei Längsseitenwandungen 113 und einer vorderen Stirnwandung 114. Zwischen den vorderen und hinteren Stirnwandungen 112, 114 und den Längsseitenwandungen 113 ist eine untere Wandung 115 ausgebildet.

Zwischen den Oberkanten der Längsseitenwandungen 113 ist eine Deckenwandung 116 ausgebildet.

Von der Unterwandung 115 erstreckt sich zentral mittig nach unten, d.h., von den unteren Wandungen 115 weg, der hochkant verlaufende Bauteilbereich 111 mit Seitenwandungen 117, welche parallel zu den Seitenwandungen 113 des quer verlaufenden Bauteilbereichs 110 verlaufen und orthogonal zur unteren Wandung 115. Die Seitenwandungen 117 sind hierbei symmetrisch von den Seitenwandungen 113 beabstandet. Die Bauteilbereiche 110, 111 besitzen gemeinsame hintere und vordere Stirnwandungen 112, 114.

Zwischen den Stirnwandungen 117 ist eine Bodenwandung 118 des Bauteilbereichs 111 ausgebildet, wobei die Bodenwandung 118 längsmittig eine Durchbrechung 119 besitzt, welche in der zylindrischen Bohrung 34, welche koaxial um die Längsachse des Verschlusskörpers 33 und eines Verschlusskopfschaftes 26 herum ausgebildet ist.

Die Bodenwandung 118 erweitert sich jeweils nach außen über die Seitenwandung 117 hinaus mit einem Federabschnitt 120, der jeweils langgestreckt quaderförmig an die Außenwandung 117 angeordnet ausgebildet ist und somit die Außenwandung 117 mit einer Stufe 121 erweitert. Der Abstand zwischen der Stufe 121 und der parallel hierzu verlaufenden Bodenwandung 118 entspricht der Höhe der Nut 80 in der Verschlussträgerplatte 61 und den Verschlussträger-Längsträgerarmen 62, wobei der Vorstand der Federelemente 120 über die Seitenwandung 117 hinaus der Tiefe der Nuten 80 entspricht. Somit sind die Elemente 120 zur Aufnahme in der Nut 80 korrespondierend ausgebildet.

Die Höhe der Seitenwandungen 117 zwischen den Elementen 120 und der unteren Wandung 115 des Bauteilbereichs 110 ist größer als der Abstand der Nuten 80 zur Oberseite 86 der Verschlussträger-Längsträgerarme 62, 63 im Bereich ihrer Innenwandungen 85, so dass im eingesetzten Zustand des Verschlusskörpers 33 zwischen den oberen Wandungen 86 der Verschlussträger-Längsträgerarme 62, 63 einerseits und der unteren Wandung 115 des quer verlaufenden Bauteilbereichs 110 des Verschlusskörpers 33 ein Spalt verbleibt.

Somit bilden die Federvorsprünge 120 einerseits und die Nuten 80 andererseits ein NutFeder-System, mit dem der Verschlusskörper 33 im Verschlussträger 60 längs verschieblich gleitend anordbar ist.

Die Deckenwandung 116 des Bauteilbereichs 110 verstärkt sich mit zwei schräg nach oben verlaufenden Stufen 124 zu einer oberen Deckenfläche 125.

Die Stufen 124 sind von den Seitenwandungen 113 jeweils ein Stück beabstandet und sind bezüglich ihrer Höhe und ihres Verlaufs in Stufen 76 entsprechend ausgebildet, wobei die Fläche 125 bezüglich ihrer Quererstreckung der Oberkante 77 der Verschlussträgerplatte 61 entspricht, so dass die dem entsprechend gebildeten Kanten miteinander abschließen. Von einer Seite her ist in einer Stufe 124 eine beispielsweise rechteckige Quernut 126 eingefräst, welche in einer Durchgangsbohrung 127 mündet, welche orthogonal zur oberen Deckenfläche 125 diese durchgreifend in den Verschlusskörper 33 eingebracht ist und bis zur Bodenwandung 118 des Bauteilbereichs 111 reicht und somit den Verschlusskörper 33 vorzugsweise vertikal vollständig durchgreift.

Die Bohrung 127 besitzt dabei einen Durchmesser, der an den Außendurchmesser eines Steuerstiftes 34 angepasst ist, wobei die Bohrung so ausgeführt ist, dass sie im Bereich der Längsbohrung 34 nur teilweise seitlich in der die Bohrung 34 begrenzenden Wandung 117 verläuft, so dass der Steuerstift 36 seitlich in die Bohrung 34 hineinreicht.

Benachbart zu den längsseitigen Wandungen 113 sind durchgehende Federaufnahmebohrungen 129 von der Stirnfläche 114 zur Stirnfläche 112 angeordnet. Diese Bohrungen 129 sind im Bereich der Stirnwandung 114 weiter ausgebildet und im Bereich der Stirnwandung 112 enger ausgebildet. Somit verengen sich die Bohrungen 129 im Laufe ihres Verlaufes von der Stirnwandung 114 zur Stirnwandung 112 mit einer Stufe 132. Im engeren Bereich der Bohrung 129 ist vorzugsweise je ein Druckstift 130 angeordnet, welcher im engeren Bereich der Bohrung 129 mit einem Schaft 133 gelagert ist und sich mit einem weiteren Bereich 134, insbesondere nach Art eines Nagelkopfes im Durchmesser weiteren Bereich der Bohrung 129 befindet. Dabei ist der Druckstift 130 so bemessen, dass er einerseits im Durchmesser schmaleren Bereich der Bohrung 129 deren Durchmesser besitzt und in diesem längs verschieblich ist, jedoch begrenzt durch die Stufe 132. Beim Anliegen des breiteren Bereichs an die Stufe steht der Stift vorzugsweise über einen gewünschten Betrag über die Stirnwandung 112 vor. Um den Druckstift 130 mit Federdruck zu beaufschlagen, befinden sich im weiteren Bereich der Bohrung 129 eine Druckfeder (nicht gezeigt), insbesondere eine Spiraldruckfeder, die vorzugsweise einen Durchmesser aufweist, der dem Innendurchmesser des weiteren Bereichs der Bohrung 129 entspricht.

Diese Druckfeder wird unter Druck gehalten in der Bohrung 129 durch entsprechende Schrauben (nicht gezeigt), die im Bereich der Mündung des weiteren Bereichs der Bohrung 129 im Bereich der Stirnfläche 114 in ein entsprechendes Innengewinde der Bohrung 129 eingeschraubt sind.

Gegebenenfalls kann das Gewinde so tief in die Bohrung 129 reichen und die Schraube als Madenschraube derart ausgebildet sein, dass der Federdruck durch unterschiedlich tiefes Einschrauben der Madenschrauben (nicht gezeigt) einstellbar ist.

In einer Grundstellung schließen die Schrauben, insbesondere Madenschrauben (nicht gezeigt), vorzugsweise mit der Stirnwandung 114 ab und stehen nicht über diese hinaus.

In der Vorderwandung 66 der Verschlussträgerplatte 60 sind zum Zwecke der Lagerung der Druckstifte 129 fluchtend mit der Bohrung 129 Sackbohrungen 131 vorhanden (Fig. 15, 16), die in die freien Enden der Stifte 129 eingreifen.

Benachbart zur Bohrung 127 ist in der oberen Deckenfläche 125 ein längsverlaufender Schlitz 133 vorhanden, welcher sich von den Stirnwandungen 112, 114 beabstandet axial in den Verschlusskörper 33 hinein erstreckt. Benachbart zur Stirnwandung 112 durchgreift der Schlitz 133 den Bauteilbereich 110 bis in die Bohrung 34, wobei die Länge des durchgreifenden Teils des Schlitzes beispielsweise ein Viertel bis ein Drittel oder darüber hinaus der Gesamtlänge des Schlitzes 134 beträgt. Die Mündung 135 des Schlitzes 134 in der Bohrung 34 befindet sich beispielsweise in der Längsmitte der Bohrung 34. Von einem zur Stirnwandung 114 näheren Ende 136 des Schlitzes 134 ist eine seitliche Nut 137 angeordnet. Im Nutboden 138 der Nut 137 ist eine vertikale Bohrung 139 angeordnet zur Aufnahme einer Feder und/oder eines federbelasteten Stiftes. Zudem ist parallel zum Schlitz 134 eine von der Stirnwandung 112 der Stirnwandung 114 durchgehende flache Rechtecknut 140 vorhanden, wobei die Rechtecknut 140 nicht die Tiefe der Nut 137 besitzt, zu einer Wandung 113 hin, dem Schlitz 134 abgewandt, jedoch mit dieser abschließt und diese überstreicht.

Im Schlitz 134 und der Nut 137 ist ein Sperrhebel 141 gelagert.

Der Sperrhebel 141 ist ein flach-längliches Bauteil, welches aufrecht in dem Längsschlitz 134 aufgenommen ist und um eine Drehachse (nicht gezeigt) im Schlitz 134 verkippbar derart angeordnet ist, dass ein Klinkenfortsatz 142, welcher an einem Ende des Sperrhebels ausgebildet ist, nach unten durch die Mündung in den Bereich der Bohrung 34 reicht bzw. in diesen Bereich der Bohrung 34 hineinschwenkbar und aus diesem herausschwenkbar ist.

Hierzu besitzt der Sperrhebel 141 an seinem gegenüberliegenden Ende einen Betätigungshebel 143, der in der Nut 137 gelagert sein kann und insbesondere von der in der Bohrung 139 gelagerten Feder oder dem Federdruckstift, der in der Bohrung 139 gelagert ist, so belastet und um seine Drehachse verschwenkt wird, dass unter dem Federdruck der Klinkenfortsatz 142 durch die Mündung 134 in die Bohrung 34 unter Federdruck eingeschwenkt ist.

Die Nut 140 dient der Aufnahme und Führung eines Betätigungselementes bzw. einer Steuerfläche, mit welcher der Betätigungshebel 143 gegen den Druck der in der Bohrung 139 gelagerten Feder in die Nut 137 hineindrückbar ist, so dass beim eingedrückten Zustand des Betätigungshebels die Klinke 142 durch die Mündung 135 aus dem Bereich der Bohrung 34 hinaus verschwenkt ist, wobei es für die Funktionalität des Verschlusses ausreicht, wenn ein Betätigungselement 146 vorhanden ist.

An unterer Wandung 115 des Bauteilbereichs 110 sind insbesondere symmetrisch zwischen dem Längsverlauf der Bohrungen 129 und den Wandungen 117 des Bauteilbereichs 111 längs bzw. axial verlaufende Aufnahmenuten 145 vorgesehen, die jedoch nicht zu den Wandungen 112, 114 durchgehend sind, sondern mit ihren Nutenden beabstandet sind.

Diese Nuten 145 dienen der Aufnahme und Festlegung je eines Betätigungselements 146. Das Betätigungselement 146 besitzt eine Verbindungsplatte 147, welche eine Breite besitzt, die im Abstand zwischen der Seitenwandung 117 und der Seitenwandung 113 entspricht. Zudem besitzt die Verbindungsplatte 147 eine Länge, die der Länge zwischen den Stirnwandungen 112, 114 entspricht, so dass die Platte die jeweiligen Unterseitenabschnitte der Unterseiten zwischen den Längswandungen 113 und den Stirnwandungen 112, 114 einerseits und der Seitenwandung 117 andererseits vollständig abdeckt. Die Verbindungsplatten 147 besitzen oberseitig je ein Federelement zum Eingriff in die Nuten 145, so dass die Verbindungsplatte 147 in Längs- und Querrichtung an dem Verschlusskörper 33 festgelegt ist.

Quer zur Verbindungsplatte 47 erstreckt sich von einer Oberseite 116 des Bauteilbereichs 110 bzw. mit diesem abschließend eine Außenplatte 148, die in Längsrichtung die gleiche Ausdehnung hat, wie die Verbindungsplatte 147 und mit dieser einstückig ausgebildet ist. Mit einem kurzen Bereich 149 deckt die Platte 148 die Außenwandung 113 vollständig ab und erstreckt sich über die Verbindungsplatte 147 und über die unteren Wandungen 118 hinaus nach unten bis zu einer unteren Kante 150, welche über eine Innenwandung 151 der Platte 148 überstehend ist eine Verbindungsfeder 142 bzw. ein Verbindungsvorsprung 152 angeordnet, mit welchem das Betätigungselement 146 und damit der Verschlusskörper 33 an einer Betätigungsschiene 153 anbindbar ist. Die Betätigungsschiene 153 besitzt dabei im Bereich des Vorsprungs 152 eine entsprechende Ausnehmung 154 bzw. einen entsprechenden Schlitz 154. Die Betätigungsschiene 153 verläuft in Waffenrichtung zur Mündung, d.h. nach vorne und dient dazu, an ihrem vorderen Ende einen Repetierhebel (nicht gezeigt) anzubinden, so dass der Verschluss von einem sehr weit vorne an der Waffe angeordneten Bereich mit einem Repetierhebel gestartet und bewegt werden kann.

Wie bereits ausgeführt, können an jeder Verschlusskörperseite je ein Betätigungselement 146 und je eine Betätigungsschiene 153 angeordnet sein, es reicht jedoch, wenn auf der Seite, auf der der Schütze repetieren müsste, das entsprechende Element vorhanden ist.

Durch die symmetrische Ausgestaltung, sowohl des Betätigungselements 146 als auch der Betätigungsschiene 153 kann eine Waffe an die Bedürfnisse des Schützen angepasst werden, indem diese Elemente am Verschlusskörper an der jeweiligen Seite angeordnet werden.

Sind aus Symmetriegründen zwei Betätigungselemente 146 und zwei Betätigungsschienen 146, 153 vorhanden, reicht es beispielsweise, den Repetierhebel von der einen Seite auf die andere Seite zu versetzen.

Ist an dem Verschlusskörper nur ein Betätigungselement 146 angeordnet und somit auch nur eine Betätigungsschiene 153, ist auf der anderen Seite nur eine Verbindungsplatte vorhanden, um den Schlitz zwischen der Unterseite 115 bzw. Unterwandung 115 des Bauteilbereichs 110 einerseits und der oberen Wandung 86 der Verschlussträger-Längsträgerarme 62, 63 zu schließen und einen Formschluss herbeizuführen.

In montiertem Zustand liegen das Betätigungselement 146 mit der Betätigungsplatte 148 an der jeweiligen Außenwandung 84 der Verschlussträger-Längsträgerarme 62, 63 an und erstrecken sich über deren unter Wandung 87 hinaus.

Nachfolgend soll die Funktionsweise des Verschlusses noch einmal erläutert werden. Die unterschiedlichen Ausführungsformen nach Figuren 1-4 und 5-32 besitzen grundsätzlich die gleiche Funktionalität auch wenn bei den Figuren 1-4 der Verschlusskörper eine zylindrische Hülse ist, die eine Durchgriffsöffnung für einen Steuerstift besitzt, während bei der zweiten Ausführungsform es sich nicht um einen Schlitz im Verschlusskopfschaft handelt sondern um eine Steuerfläche im Verschlusskopfschaft. Die Funktionalität ist hierbei gleich, da in beiden Fällen der Verschlusskopfschaft 26 bis auf eine Drehbarkeit und Längsverschiebbarkeit fest gelagert ist und somit auch bei der zweiten Ausführung der Verschlusskopfschaft 26 bzw. die Steuernut 35 dem Steuerstift 36 nicht ausweichen kann.

Gemäß der zweiten Ausführungsform sind im Verschlusskopfschaft 26 (Figur 31) erste und zweite Verriegelungsnuten 53, 54 angeordnet.

Die erste und zweite Verriegelungsnut 53, 54 sind axiale Schlitze in der Oberfläche des Verschlusskopfschaftes 26, welche so ausgebildet sind, dass sie mit der Klinke 142 des Sperrhebels 141 korrespondieren können. In den Figuren 29, 30, 31, 32 sind der Steuerstift 36 und die Sperrklinke 141 jeweils lediglich in ihrer Funktion gezeigt, jedoch nicht in ihrer kompletten räumlichen Anordnung im Verschlusskörper 33 um die Funktion besser erläutern zu können.

Die erste und zweite Verriegelungsnut 53, 54 sind axial zu einander versetzt ausgebildet und zudem radial zueinander versetzt ausgebildet, wobei die zweite Nut 54 weiter entfernt vom Verschlusskopf 25 ist als die erste Nut 53, jedoch in Verschlussdrehrichtung vor der ersten Nut 53 angeordnet ist. Der axiale Abstand der Nuten 53, 54 entspricht dabei der Einschraubtiefe der Verschlussgewinde ineinander, während der radiale Abstand der Bogenlänge entspricht, die der Verschluss in der Einschraubbewegung bis zum Ende der Einschraubbewegung zurücklegt. Dies bedeutet, dass bei einem Öffnungs- bzw. Schließwinkel von 60° des Verschlusskopfes in der Verschlussaufnahme der Bogenabstand zwischen den beiden Nuten 53 und 54 ebenfalls 60° beträgt.

Wie bereits ausgeführt, wird die Drehung des Verschlusskopfes 25 durch eine Vorschubbewegung des Verschlusskörpers 33 (in den Figuren 29 bis 32 nicht gezeigt) bewirkt. Der Verschlusskörper gleitet hierbei auf dem Verschlusskopfschaft 26, wobei der Steuerstift 36, der in seiner Steuerstiftbohrung 127 (Figur 20) ruht (Figur 21), an der Steuerfläche 35 entlang gleitet und den Verschlusskopf 25 in eine Drehbewegung (in Figuren 29 bis 32) nach rechts zwingt. Die Ausgangsstellung ist in Figur 30 zu sehen.

Hierbei ruht der Steuerstift 36 an der axialen Ausformung 40 der Steuerfläche 35. Bei der Vorwärtsbewegung erfolgt die Drehung des Verschlusskopfes 25 gemäß den Figuren 29 und 30. Die geneigte Fläche 39 der Steuerfläche 35 ist dabei exakt so ausgeformt, dass der Winkelversatz zwischen den axialen Bereichen der Steuerfläche 35, nämlich den Bereichen 40 und 38 dem Winkelversatz (in diesem Fall 60°) entspricht, der vom Verschlusskopf 25 beim vollständigen Einschrauben zurückgelegt wird.

Sowohl die geöffnete Position (Figuren 30, 32) als auch die geschlossene Position (Figuren 29, 31) sind vorzugsweise verriegelbar.

In der offenen Position ist es für den Verschluss möglich bis zum Anschlag mit seinen Nuten 45 in den Bereich der Gewinde 16 der Verschlussaufnahme vollständig eingeschoben zu werden und mit seinen Gewinden 44 vollständig ist die Nuten 14 eingeschoben zu werden. Um dann die Drehung der Gewinde 16, 44 vollständig ineinander zu veranlassen, ist die entsprechende Drehung des Verschlusskopfes notwendig. Diese Stellung ist dann die geschlossene Stellung entsprechend der Figuren 29 und 31.

In der offenen Stellung (Figuren 30, 32) ist der Sperrhebel 141 in der Lage, diese Position mit dem Klinkenfortsatz 143 zu sperren, wenn dieser in die Nut 54 eingreift. Dies wird dadurch verursacht, dass der Betätigungshebel 143 der am gegenüberliegenden Ende des Sperrhebels 141 ausgebildet ist, unter Federdruck steht und somit den Klinkenfortsatz 142 unter Federdruck in die Nut 54 eintauchen lassen kann. In dieser verriegelten Position ist eine Bewegung des Verschlusskörpers 33 auf den Verschlusskopfschaft 26 nicht möglich, da sowohl eine radiale als auch eine axiale Bewegung durch den Sperrhebel 141 gesperrt ist.

Wird der Sperrhebel 141 durch Druck von oben auf den Betätigungshebel 143 aus der Nut 54 herausgehoben, kann die in Figur 31 und 29 gezeigte verriegelte und geschlossene Stellung des Verschlusses erreicht werden, bei der der unter Federdruck stehende Betätigungshebel 143 wiederum den Sperrhebel 143 so verschwenkt, dass der Klinkenfortsatz 142 diesmal in die axial vordere Nut 53 eintaucht.

Die Eindrehbewegung des Verschlusskopfes wird jedoch wie bereits ausgeführt insbesondere durch zwischen den Verschlussträger 60 und dem Verschlusskörper 33 wirkende Druckfedern gefördert bzw. bewirkt.

Der Sperrhebel 141 kann insbesondere über das Schloss der Schusswaffe und hier insbesondere auch den Sicherungsschieber oder -Hebel betätigt werden, sodass bei betätigter Sicherung die geschlossene Position und/oder die offene Position verriegelbar sind. Die Verriegelung der offenen Position ist insbesondere dann sinnvoll, wenn wie bei der Erfindung vorgesehen ist, dass zwischen dem Träger und dem Verschlusskörper ein Federdruck wirkt, da ansonsten dieser Federdruck gegebenenfalls zu einer Drehbewegung in die geschlossene Position führt.

Vorzugsweise wird der Sperrhebel 143 so verschwenkt, dass in dem Moment, in dem der Verschlusskopf in die Verschlussaufnahme eintaucht der Verschlusskopf freigegeben wird. Eine Rotation des Verschlusskopfes wäre dadurch möglich, wird aber bis zum Erreichen der Position verhindert, in der die Gewindeabschnitte ineinander gleiten können.

Bei der Erfindung ist von Vorteil, dass durch den modularen Aufbau des Verschlusses aus einem Verschlusskopf 25 mit Verschlusskopfschaft 26 einerseits und Verschlussträger an dem der Verschlusskopfschaft axial festgelegt ist sowie Verschlusskörper, der am Verschlussträger und am Verschlusskopfschaft begrenzt axial verschieblich ist, ein ausgesprochen zuverlässiges System geschaffen wird, welches eine sehr hohe Betriebssicherheit und Wartungsfreundlichkeit besitzt und durch die geschickte Anordnung der mechanischen Elemente insbesondere auch des von außen ansteuerbaren Sperrhebels eine fehlerfreie Funktion und fehlerfreie einfache Bedienbarkeit ermöglicht.

### Bezugszeichenliste

- 1: Verschlusssystem
- 2: Verschlussaufnahme
- 3: Verschluss
- 4: Laufverlängerung
- 5: Vordere Öffnung
- 6: Hintere Öffnung
- 7: Laufaufnahmegewinde
- 8: Glatter Bereich
- 9: Anschlag
- 10: Verschlussverriegelungsbereich
- 11: Zylindersegment
- 12: Mantelwandung
- 14: Nuten
- 15: Stirnwandung
- 16: Gewinde
- 17: Gewindekamm
- 18: Vordere Flanke
- 19: Hintere Flanke
- 20: Glatter Bereich
- 21: Glatter Bereich
- 22: Axiale Anschlagfläche
- 25: Verschlusskopf
- 26: Verschlusskopfschaft
- 27: Durchgangsbohrung
- 29: Durchgangsbohrung
- 30: Schlagbolzenspitze
- 31: Schlagbolzen
- 32: Schlagbolzenfeder
- 33: Verschlusskörper
- 34: zentrale Bohrung
- 35: Steuerausnehmung
- 36: Steuerstift
- 37: Vorderes Ende
- 38: Axialer Bereich
- 39: Schräger Bereich
- 40: Axialer Anschlagbund
- 41: Vorderkante
- 42: rückwärtige Kante
43
- 44: Gewindesegment
- 45: Nuten
- 46: Gewindekämme
- 47: vordere Flanke
- 48: hintere Flanke
- 49: axiale Nut
- 50: Glatter Bereich
- 51: Stoßboden
- 52: vordere Kante
- 53: Sperrnut
- 54: Sperrnut
- 55: Ringsegment

- 59: Ringsegment
- 60: Verschlussträger
- 61: Verschlussträgerplatte
- 62: Verschlussträger-Längsträgerarm
- 63: Verschlussträger-Längsträgerarm
- 64: Auszieherarm
- 65: Auszieherarm
- 66: Vorderwandung
- 67: Rückwandung
- 68: Schmalseitenkante
- 69: Unterkante
- 70: Oberkante
- 71: Lageröffnung
- 72: runder Öffnungsbereich
- 73: Wandungsabschnitt
- 74: Endbereich Vorderwandung von 61 ????
- 75: umlaufende Nut
- 76: Stufe
- 77: Dachfläche
- 78: Steuerfläche
- 79: Steuervorsprung
- 80: rechteckige Nut
- 81: schräger Wandungsabschnitt
- 82: Endbereich von 26
- 83: Nut am Endbereich 74
- 84: Außenwandung Stufen
- 85: Innenwandung
- 86: obere Wandung
- 87: untere Wandung
- 88: Nut
- 89: ebene Vorderfläche
- 90: gerundeter Bereich
- 92: obere Wandung Außenwandung von 62/63
- 93: ringsegmentförmige Außenwandung
- 94: ringsegmentförmige Innenwandung
- 95: vordere Stirnfläche/Stirnwandung
- 96: untere Wandung
- 97: T-Nut Stirnfläche
- 98: Hintergriffe
- 99: Auszieherkralle
- 100: Rückenwandung
- 101: Wölbung
- 102: T-förmige Ausformung
- 103: Nutboden
- 104: flach-herzförmige Bohrungen
- 105: Außenwandung

- 110: Hochkant verlaufender Bauteilbereich
- 111: Quer verlaufender Bauteilbereich
- 112: hintere Stirnwandung
- 113: Längsseitenwandung
- 114: vordere Stirnwandung
- 115: untere Wandung
- 116: Deckenwandung
- 117: Seitenwandungen
- 118: Bodenwandung
- 119: Durchbrechung
- 120: Federabschnitt
- 121: Stufe
- 124: schräg nach oben verlaufende Stufe
- 125: oberen Deckenfläche
- 126: rechteckige Quernut
- 127: Durchgangsbohrung
- 129: Federaufnahmebohrungen
- 130: Druckstift
- 131: Sackbohrungen
- 132: Stufe
- 133: Schaft
- 134: Schlitz
- 135: Mündung
- 136: Ende
- 137: seitliche Nut
- 138: Nutboden
- 139: vertikale Bohrung
- 140: flache Rechtecknut
- 141: Sperrhebel
- 142: Klinkenfortsatz
- 143: Betätigungshebel

- 145: Nuten
- 146: Betätigungselement
- 147: Verbindungsplatte
- 148: Platte
- 149: kurzer Bereich
- 150: untere Kante
- 151: Innenwandung
- 152: Verbindungsvorsprung
- 153: Betätigungsschiene
- 154: Ausnehmung

## Patentansprüche

1. Verschlusssystem für eine Schusswaffe, aufweisend eine Verschlussaufnahme (2) und einen Verschluss (3), wobei die Verschlussaufnahme (2) hohlzylindrisch mit zumindest einem ersten radial nach innen vorstehenden Eingriffsmittel (16) und zumindest einer Nut (14) ausgebildet ist, wobei die Nut (14) axial ausgebildet benachbart zum ersten Eingriffsmittel (16) angeordnet ist und einem Verschlusskopf (25) der mit zumindest einem zweiten vorstehenden Eingriffsmittel (44) und einer benachbarten axialen Nut (45) ausgebildet ist, wobei das erste Eingriffsmittel (16) der Verschlussaufnahme (2) und das zweite Eingriffsmittel (44) des Verschlusskopfes (25) korrespondierend ineinander greifbar ausgebildet sind, wobei die korrespondierenden Eingriffsmittel (16, 44) als Gewinde (16, 44) mit oder ohne Steigung ausgebildet sind, wobei die jeweiligen Gewinde (16, 44) zumindest je einen Gewindekamm (17, 46) aufweisen
**dadurch gekennzeichnet, dass** zumindest die hintere Flanke (19) des zumindest einen Gewindekamms (17) des Verschlusskopfes (25) gegen die Schussrichtung geneigt ist und die damit korrespondierende hintere Flanke (48) des zumindest einen Gewindekamms (46) der Verschlussaufnahme (2) in Schussrichtung geneigt ist.

2. Verschlusssystem nach Anspruch 1, **dadurch gekennzeichnet, dass** die Gewindekämme (17, 46) als Spitz- oder Trapezgewindekämme mit geneigten vorderen Flanken (18, 47) und geneigten hinteren Flanken (19, 48) ausgebildet sind.

3. Verschlusssystem nach Anspruch 1 oder 2, **dadurch gekennzeichnet, dass** die vorderen Flanken (18, 47) und die hinteren Flanken (19, 48) eine gleiche oder unterschiedlich stark ausgebildete Neigung besitzen.

4. Verschlusssystem nach einem der vorhergehenden Ansprüche, **dadurch gekennzeichnet, dass** die Gewinde (16, 44) eine Steigung besitzen, wobei die Gewindesteigung der Gewindekämme (17, 46) gleich ist.

5. Verschlusssystem nach Anspruch 1,
**dadurch gekennzeichnet, dass** der Verschlusskopf (25) an einem Verschlussträger (60) drehbar gelagert ist und zudem ein Verschlusskörper (33) vorhanden ist, der auf einem Verschlusskopfschaft (26) des Verschlusskopfes (25) verschieblich ist und zwischen dem Verschlusskörper (33) und dem Verschlussträger (60) zumindest eine Druckfeder vorhanden ist, welche bestrebt ist, den Verschlusskörper (33) in Richtung zu dem Verschlusskopf (25) zu bewegen, wobei am Verschlusskopfschaft (26) und am Verschlusskörper (33) Mittel (35, 36) vorhanden sind, welche bei einer Verschiebung des Verschlusskörpers (33) auf dem Verschlusskopfschaft (26) eine Drehung des Verschlusskopfes (25) bewirken.

6. Verschlusssystem nach einem der vorhergehenden Ansprüche, **dadurch gekennzeichnet, dass** die Verschlussaufnahme (2) ein, zwei, drei oder mehrere Zylindersegmente (11) mit je einem Gewinde (16) mit Gewindekämmen (17) besitzt, wobei zwischen den Zylindersegmenten (11) Nuten (14) angeordnet sind, wobei die Nuten in die Mantelwandung (12) der Verschlussaufnahme (2) von radial innen nach radial außen angeordnet sind und in die Mantelwandung (12) zumindest bis zu den Böden der Gewindekämme (17) reichen oder die Zylindermantelwandung (12) vollständig durchgreifen.

7. Verschlusssystem nach einem der vorhergehenden Ansprüche, **dadurch gekennzeichnet, dass** am Verschlusskopf (25) ein, zwei, drei oder mehrere Gewindesegmente (44) mit Gewindekämmen (46) ausgebildet sind, wobei benachbart zu den Gewindesegmenten (44) Nuten (45) vorhanden sind, welche zumindest die Tiefe der Böden der Gewindekämme (46) erreichen, so dass die Nuten (25) die Gewindehelix der Gewindekämme unterbrechen.

8. Verschlusssystem nach einem der vorhergehenden Ansprüche, **dadurch gekennzeichnet, dass** die radiale Breite der Nuten (15) der radialen Breite der Gewindesegmente (44) entspricht und die radiale Breite der Nuten (45) des Verschlusskopfes der radialen Breite der Zylindersegmente (11) entspricht.

9. Verschlusssystem nach einem der vorhergehenden Ansprüche, **dadurch gekennzeichnet, dass** der Verschluss (3) den Verschlusskopf (25), einen sich daran anschließenden, gegen die Schussrichtung sich axial erstreckenden Verschlusskopfschaft (26) und einen um den Verschlusskopfschaft (26) herum angeordneten Verschlusskörper (33) besitzt, wobei der Verschlusskörper (33) Mittel besitzt, die ihn verdrehfest in einer Schusswaffe axial gleitend lagern und zudem zwischen Verschlusskörper (33) und Verschlusskopfschaft (26) eine Steuerkulisse aus einer Steuerausnehmung (35) und einem Steuerstift (36) ausgebildet ist, welcher den Verschlusskopfschaft (26) im Verschlusskörper (33) begrenzt drehbar lagert.

10. Verschlusssystem nach einem der vorhergehenden Ansprüche, **dadurch gekennzeichnet, dass** der Verschlusskopf (25) zumindest einen Gewindekamm (46) besitzt, der aus einem Gewindesegment (44) in eine der Nuten (45) verlaufend ausgebildet ist und die Nut (45) überspannt und an seinem axialen freien Ende (52) eine Anschlagfläche (52) für eine korrespondierende Anschlagfläche (22) eines Zylindersegmentes (11) ausbildet, so dass beim vollständigen Ineinandergreifen der Gewindekämme (46) in die Gewindekämme (17) ein weiteres Hineindrehen der Gewindekämme (46) in die Gewindekämme (17) und damit der Gewindesegmente (44) in die Gewinde (16) bzw. die Zylindersegmente (11) blockiert ist.

11. Verschlusssystem nach einem der vorhergehenden Ansprüche, **dadurch gekennzeichnet, dass** die Verschlussaufnahme (2) in einer Laufverlängerung (4) ausgebildet ist, wobei die Laufverlängerung (4) zur Aufnahme des Laufs einer Schusswaffe ausgebildet ist, wobei die Laufverlängerung (4) neben dem Verschlussverriegelungsbereich (10) zur Aufnahme des Verschlusses (3) bzw. des Verschlusskopfes (25) des Verschlusses (3) einen Verriegelungsbereich besitzt, wobei in dem Verriegelungsbereich zumindest ein ringsegmentartiger Vorsprung (55) ausgebildet ist, der für das Zusammenwirken mit einer entsprechenden Nut in einer Hülse oder dem Chassis einer Schusswaffe ausgebildet ist und die Zylindermantelwandung (12) der Verschlussaufnahme (2) bzw. der Laufverlängerung (4) der Hülse einer Schusswaffe ausgebildet ist.

12. Verschlusssystem nach Anspruch 5, **dadurch gekennzeichnet, dass** der Verschlusskopfschaft (26) einerseits und der Verschlusskörper (33) andererseits am Verschlussträger (6) gelagert sind, wobei der Verschlusskopfschaft (26) drehbar, aber axial festgelegt am Verschlussträger (60) gelagert ist, während der Verschlusskörper (33) axial verschieblich aber drehfest am Verschlusskörper (60) festgelegt ist, wobei der Verschlussträger (60) eine Verschlussträgerplatte (61) und davon in gleicher Richtung abgehend zwei Verschlussträger-Längsträgerarme (62, 63) besitzt sowie von diesen jeweils abgehende Auszieherarme (64, 65) wobei die Verschlussträgerplatte (61) ein flachplattenartiges Bauteil ist, welches bezogen auf die Längserstreckung des Verschlusskopfschaftes (26) bzw. in Schussrichtung aufrecht stehend ausgebildet ist und einen im Wesentlichen rechteckigen Querschnitt besitzt, wobei der Verschlussträger zwischen Schmalseitenkanten (68) einer Unterkante (69) der Verschlussträgerplatte (61) eine Lageröffnung (71) für einen Verschlusskopfschaft vorhanden ist, sodass der Verschlusskopfschaft (26) über einen Nut- und Federeingriff an der Verschlussträgerplatte drehbar aber axial festgelegt angeordnet ist.

13. Verschlusssystem nach einem der vorhergehenden Ansprüche, **dadurch gekennzeichnet, dass** im eingesetzten Zustand des Verschlusskörpers (33) zwischen den Wandungen der Verschlussträgerlängsarme (62, 63) einerseits und der unteren Wandung (115) des quer verlaufenden Bauteilbereichs (110) des Verschlusskörpers (33) ein Spalt verbleibt, wobei sich die Bodenwandung (118) jeweils nach außen über die Seitenwandung (117) hinaus mit einem Federabschnitt (120) erweitert und in der Verschlussträgerplatte (61) Verschlusssträgerlängsarme (62) Nuten (80) vorhanden sind, wobei der Vorstand der Federelemente (120) über die Seitenwandungen (117) der Tiefe der Nuten (80) entspricht, sodass die Elemente (120) zur Aufnahme in der Nut (80) korrespondierend ausgebildet sind und die Federvorsprünge (120) einerseits und die Nuten (80) andererseits ein Nut-Feder-System bilden, mit dem der Verschlusskörper (33) im Verschlussträger (60) längs verschieblich gleitend angeordnet ist wobei in einer oberen Deckenfläche (125) des Verschlussträgers ein Sperrhebel (141) gelagert ist, wobei der Sperrhebel (141) um eine Drehachse in einen Schlitz (134) verkippt, derart angeordnet ist, dass ein Klinkenfortsatz (142), welche an einem Ende des Sperrhebels ausgebildet ist, in den Bereich einer Bohrung (34) zur Lagerung des Verschlusskopfschaftes (26) reicht bzw. in diesem Bereich der Bohrung (34) einschwenkbar und aus diesem heraus schwenkbar ist, wobei der Sperrhebel (141) einen Betätigungshebel (143) besitzt, der mit einer Feder derart unter Federdruck belastet ist, dass der Klinkenfortsatz (142) durch die Mündung (134) in die Bohrung (134) unter Federdruck eingeschwenkt ist.

14. Verschlusssystem nach einem der vorhergehenden Ansprüche, **dadurch gekennzeichnet, dass** im Verschlusskopfschaft (26) eine erste und eine zweite Verriegelungsnut (53, 54) angeordnet sind, wobei die erste und zweite Verriegelungsnut (53, 54) axiale Schlitze sind, welche in der Oberfläche des Verschlusskopfschaftes (26) angeordnet sind, wobei die erste und zweite Verriegelungsnut so ausgebildet sind, dass sie mit der Klinke (152) der Sperrklinke des Sperrhebels (141) korrespondieren können, wobei die erste und zweite Verriegelungsnut (53, 54) axial zueinander versetzt ausgebildet und radial zueinander versetzt ausgebildet sind, wobei die zweite Nut (54) weiter entfernt vom Verschlusskopf (25) ist als die erste Nute (53), jedoch in Verschlussdrehrichtung vor der ersten Nut (53) angeordnet ist, wobei der axiale Abstand der Nuten (53, 54) der Einschraubtiefe der Verschlussgewinde ineinander entspricht, während der radiale Abstand der Bogenlänge entspricht, die der Verschluss in der Einschraubbewegung bis zum Ende der Einschraubbewegung zurücklegt.

15. Verschlusssystem nach einem der vorhergehenden Ansprüche, **dadurch gekennzeichnet, dass** die Drehung des Verschlusskopfes (25) durch eine Vorschubbewegung des Verschlusskörpers (33) bewirkbar ist, wobei der Verschlusskörper hierbei auf den Verschlusskopfschaft (26) gleitet und der Steuerstift (36), der in einer Steuerstiftbohrung (127) ruht an der Steuerfläche entlanggleitet und der Verschlusskopf in einer Drehbewegung nach rechts zwingt, wobei der Steuerstift (36) in einer Ausgangsstellung in einer axialen Ausformung (40) der Steuerfläche (35) ruht und bei einer Vorwärtsbewegung die Drehung des Verschlusskopfes, wobei die geneigte Fläche (39) der Steuerfläche (35) so ausgeformt ist, dass der Winkelversatz zwischen den axialen Endbereichen der Steuerfläche (35), nämlich den Bereichen (40, 38), dem Winkelversatz entspricht, der vom Verschlusskopf (25) beim vollständigen Einschrauben zurückgelegt wird.

## Claims

1. Breech mechanism for a firearm, having a breech receptacle (2) and a breech (3), wherein the breech receptacle (2) is formed in a hollow cylindrical manner with at least one first radially inwardly projecting engagement means (16) and at least one groove (14), wherein the groove (14) is formed in an axial manner and arranged adjacent to the first engagement means (16), and a bolt head (25) that is formed with at least one second projecting engagement means (44) and an adjacent axial groove (45), wherein the first engagement means (16) of the breech receptacle (2) and the second engagement means (44) of the bolt head (25) are formed so as to be correspondingly engageable with one another, wherein the corresponding engagement means (16, 44) are formed as threads (16, 44) with or without a pitch, wherein the respective threads (16, 44) each have at least one thread gauge (17, 46)
**characterised in that**
at least the rear flank (19) of the at least one thread gauge (17) of the bolt head (25) is inclined against the firing direction and the corresponding rear flank (48) of the at least one thread gauge (46) of the breech receptacle (2) is inclined in the firing direction.

2. Breech mechanism according to claim 1, **characterised in that** the thread gauges (17, 46) are formed as pointed or trapezoidal thread gauges with inclined front flanks (18, 47) and inclined rear flanks (19, 48).

3. Breech mechanism according to claim 1 or 2, **characterised in that** the front flanks (18, 47) and the rear flanks (19, 48) have an inclination formed in the same or a different way.

4. Breech mechanism according to one of the preceding claims, **characterised in that** the threads (16, 44) have a pitch, the thread pitch of the thread gauges (17, 46) being the same.

5. Breech mechanism according to claim 1,
**characterised in that** the bolt head (25) is rotatably mounted on a breech carrier (60) and, in addition, a breech body (33) is provided which is displaceable on a bolt head shaft (26) of the bolt head (25) and at least one compression spring is provided between the breech body (33) and the breech carrier (60), which compression spring is designed to move the breech body (33) in the direction towards the bolt head (25), wherein means (35, 36) are provided on the bolt head shaft (26) and on the breech body (33) which, when the breech body (33) is displaced on the bolt head shaft (26), bring about a rotation of the bolt head (25).

6. Breech mechanism according to one of the preceding claims, **characterised in that** the breech receptacle (2) has one, two, three or more cylinder segments (11) each having a thread (16) with thread gauges (17), grooves (14) being arranged between the cylinder segments (11), the grooves being arranged in the shell wall (12) of the breech receptacle (2) from radially inward to radially outward and extending into the shell wall (12) at least as far as the bases of the thread gauges (17) or completely penetrating the cylindrical shell wall (12).

7. Breech mechanism according to one of the preceding claims, **characterised in that** one, two, three or more thread segments (44) with thread gauges (46) are formed on the bolt head (25), wherein grooves (45) are provided adjacent to the thread segments (44), which reach at least the depth of the bases of the thread gauges (46), so that the grooves (45) interrupt the thread helix of the thread gauges.

8. Breech mechanism according to one of the preceding claims, **characterised in that** the radial width of the grooves (45) corresponds to the radial width of the thread segments (44), and the radial width of the grooves (45) of the bolt head corresponds to the radial width of the cylinder segments (11).

9. Breech mechanism according to one of the preceding claims, **characterised in that** the breech (3) has the bolt head (25), a bolt head shaft (26) adjoining it and extending axially against the firing direction, and a breech body (33) arranged around the bolt head shaft (26), the breech body (33) having means which axially support it in a sliding manner in a firearm such that it is prevented from rotating
and, in addition, a control link consisting of a control recess (35) and a control pin (36) is formed between the breech body (33) and the bolt head shaft (26), which control link supports the bolt head shaft (26) in a limitedly rotatable manner in the breech body (33).

10. Breech mechanism according to one of the preceding claims, **characterised in that** the bolt head (25) has at least one thread gauge (46), which is formed so as to extend from a thread segment (44) into one of the grooves (45) and spans the groove (45), and at its axial free end (52) forms a stop surface (52) for a corresponding stop surface (22) of a cylinder segment (11), so that when the thread gauges (46) completely engage in the thread gauges (17), further screwing of the thread gauges (46) into the thread gauges (17) and thus of the thread segments (44) into the threads (16) or the cylinder segments (11) is blocked.

11. Breech mechanism according to one of the preceding claims, **characterised in that** the breech receptacle (2) is formed in a barrel extension (4), wherein the barrel extension (4) is formed to receive the barrel of a firearm, wherein the barrel extension (4) has a locking area in addition to the breech locking area (10) for holding the breech (3) or the bolt head (25) of the breech (3), wherein at least one ring-segment-like projection (55) is formed in the locking area, which projection is formed for interaction with a corresponding groove in a sleeve or the chassis of a firearm, and the cylindrical shell wall (12) of the breech receptacle (2) or the barrel extension (4) of the sleeve of a firearm is formed.

12. Breech mechanism according to claim 5, **characterised in that** the bolt head shaft (26) on the one hand and the breech body (33) on the other hand are mounted on the breech carrier (60), the bolt head shaft (26) being mounted on the breech carrier (60) so as to be rotatable but axially fixed, while the breech body (33) is fixed on the breech body (33) so as to be axially displaceable but non-rotatable, the breech carrier (60) having a breech carrier plate (61) and, proceeding therefrom in the same direction, two breech carrier longitudinal carrier arms (62, 63) as well as extracting arms (64, 65) proceeding therefrom in each case, the breech carrier plate (61) being a flat plate-like component which, in relation to the longitudinal extension of the bolt head shaft (26) or in the firing direction is standing upright and has a substantially rectangular cross-section, wherein the breech carrier is provided with a bearing opening (71) for a bolt head shaft between narrow side edges (68) of a lower edge (69) of the breech carrier plate (61), so that the bolt head shaft (26) is arranged rotatably but axially fixed on the breech carrier plate via a tongue and groove engagement.

13. Breech mechanism according to one of the preceding claims, **characterised in that**, in the inserted state of the breech body (33), a gap remains between the walls of the breech carrier longitudinal arms (62, 63) on the one hand and the lower wall (115) of the transversely running component area (110) of the breech body (33), the bottom wall (118) in each case widening outwards beyond the side wall (117) by means of a spring section (120), and breech carrier longitudinal arm (62) grooves (80) being provided in the breech carrier plate (61), the projection of the spring elements (120) beyond the side walls (117) corresponding to the depth of the grooves (80), so that the elements (120) for holding in the groove (80) are formed in a corresponding manner and the spring projections (120) on the one hand and the grooves (80) on the other hand form a groove-spring system, with which the breech body (33) is arranged so as to be longitudinally displaceable in a sliding manner in the breech carrier (60), a locking lever (141) being mounted in an upper top surface (125) of the breech carrier, the locking lever (141) tilting about an axis of rotation into a slot (134), arranged in such a way that a pawl extension (142), which is formed on one end of the locking lever, reaches into the region of a bore (34) for mounting of the bolt head shaft (26) or can be pivoted in and out of this area of the bore (34), the locking lever (141) having an actuating lever (143) which is loaded by a spring under spring pressure in such a way that the pawl extension (142) is pivoted through the mouth (134) into the bore (34) under spring pressure.

14. Breech mechanism according to one of the previous claims, **characterised in that** a first and a second locking groove (53, 54) are arranged in the bolt head shaft (26), wherein the first and second locking grooves (53, 54) are axial slots arranged in the surface of the bolt head shaft (26), wherein the first and second locking grooves are formed to be able to correspond to the pawl (152) of the locking pawl of the locking lever (141), wherein the first and second locking grooves (53, 54) are formed to be axially offset to each other, and
formed to be radially offset to each other, wherein the second groove (54) is further away from the bolt head (25) than the first groove (53), but is arranged in front of the first groove (53) in the locking rotational direction, wherein the axial distance between the grooves (53, 54) corresponds to the screwing depth of the locking threads into one another, while the radial distance corresponds to the arc length that the breech covers in the screwing-in movement until the end of the screwing-in movement.

15. Breech mechanism according to one of the preceding claims, **characterised in that** the rotation of the bolt head (25) can be brought about by a forward movement of the breech body (33), wherein the breech body slides onto the bolt head shaft (26) and the control pin (36), which rests in a control pin bore (127), slides along the control surface and forces the bolt head to rotate to the right, wherein the control pin (36), in an initial position, rests in an axial formation (40) of the control surface (35), and, in the case of a forward movement, the rotation of the bolt head, wherein the inclined surface (39) of the control surface (35) is formed such that the angular offset between the axial end areas of the control surface (35), namely the areas (40, 38), corresponds to the angular offset which is covered by the bolt head (25) when screwed in completely.

## Revendications

1. Système de culasse pour une arme à feu, comprenant un logement de culasse (2) et une culasse (3), le logement de culasse (2) étant de forme cylindrique creuse et comportant au moins un premier moyen d'engagement (16) faisant saillie radialement vers l'intérieur et au moins une rainure (14), la rainure (14) étant disposée axialement à proximité du premier moyen d'engagement (16) et formant une tête de culasse (25) qui est pourvue d'au moins un deuxième moyen d'engagement (44) faisant saillie et une rainure axiale adjacente (45), le premier moyen d'engagement (16) du logement de culasse (2) et le deuxième moyen d'engagement (44) de la tête de culasse (25) étant conçus de manière à s'engager l'un dans l'autre de manière correspondante, les moyens d'engagement correspondants (16, 44) étant réalisés sous forme de filetage (16, 44) avec ou sans pas, les filetages respectifs (16, 44) comportant au moins une crête de filetage (17, 46)
**caractérisé en ce que**
au moins le flanc arrière (19) de ladite au moins une crête filetée (17) de la tête de culasse (25) est incliné dans le sens opposé à la direction de tir et le flanc arrière correspondant (48) de ladite au moins une crête filetée (46) du logement de culasse (2) est incliné dans la direction de tir.

2. Système de culasse selon la revendication 1, **caractérisé en ce que** les crêtes filetées (17, 46) sont conçus comme des peignes filetés pointus ou trapézoïdaux avec des flancs avant inclinés (18, 47) et des flancs arrière inclinés (19, 48).

3. Système de culasse selon la revendication 1 ou 2 **caractérisé en ce que** les flancs avant (18, 47) et les flancs arrière (19, 48) ont une inclinaison identique ou d'intensité différente.

4. Système de culasse selon l'une des revendications précédentes, **caractérisé en ce que** les filetages (16, 44) ont un pas, le pas de filetage des crêtes filetées (17, 46) étant le même.

5. Système de culasse selon la revendication 1,
**caractérisé en ce que** la tête de culasse (25) est montée de manière rotative sur un porte-culasse (60) et **en ce qu'**il est en outre prévu un corps de culasse (33) qui peut coulisser sur une tige de tête de culasse (26) de la tête de culasse (25) et **en ce qu'**il existe au moins un ressort de pression entre le corps de culasse (33) et le porte-culasse (60), lequel tend à déplacer le corps de culasse (33) en direction de la tête de culasse (25), des moyens (35, 36) étant prévus sur la tige de tête de culasse (26) et sur le corps de culasse (33) qui provoquent une rotation de la tête de culasse (25) lors d'un déplacement du corps de culasse (33) sur la tige de tête de culasse (26).

6. Système de culasse selon l'une des revendications précédentes, **caractérisé en ce que** le logement de culasse (2) comporte un, deux, trois ou plusieurs segments cylindriques (11) avec chacun un filetage (16) avec des crêtes de filetage (17), des rainures (14) étant disposées entre les segments cylindriques (11), les rainures étant disposées dans la paroi d'enveloppe (12) du logement de culasse (2) de l'intérieur radial vers l'extérieur radial et s'étendant dans la paroi d'enveloppe (12) au moins jusqu'aux fonds des crêtes de filetage (17) ou traversant complètement la paroi d'enveloppe cylindrique (12).

7. Système de culasse selon l'une des revendications précédentes, **caractérisé en ce qu'**un, deux, trois ou plusieurs segments filetés (44) avec des crêtes filetées (46) sont formés sur la tête de culasse (25), des rainures (45) étant prévues à proximité des segments filetés (44) qui atteignent au moins la profondeur des fonds des peignes filetés (46), de sorte que les rainures (45) interrompent l'hélice filetée des peignes filetés.

8. Système de culasse selon l'une des revendications précédentes, **caractérisé en ce que** la largeur radiale des rainures (45) correspond à la largeur radiale des segments filetés (44) et **en ce que** la largeur radiale des rainures (45) de la tête de culasse correspond à la largeur radiale des segments cylindriques (11).

9. Système de culasse selon l'une des revendications précédentes, **caractérisé en ce que** la culasse (3) comprend la tête de culasse (25), une tige de tête de culasse (26) qui s'y raccorde et s'étend axialement dans le sens opposé à la direction du tir, et un corps de culasse (33) disposé autour de la tige de tête de culasse (26), le corps de culasse (33) comportant des moyens qui le maintiennent axialement coulissant dans une arme à feu de manière résistante à la torsion et **en ce qu'**il est en outre formé,
entre le corps de culasse (33) et la tige de tête de culasse (26), une came de commande constituée d'un évidement de commande (35) et d'une goupille de commande (36) qui maintient la tige de tête de culasse (26) dans le corps de culasse (33) de manière à ce qu'elle puisse tourner de manière limitée.

10. Système de culasse selon l'une des revendications précédentes, **caractérisé en ce que** la tête de culasse (25) comporte au moins une crête filetée (46) qui est formée à partir d'un segment fileté (44) s'étendant dans l'une des rainures (45) et qui enjambe la rainure (45) et forme, à son extrémité libre axiale (52), une surface de butée (52) pour une surface de butée correspondante (22) d'un segment cylindrique (11), de sorte que, lorsque les peignes filetés (46) s'engagent complètement dans les crêtes filetées (17), un vissage supplémentaire des peignes filetés (46) dans les crêtes filetées (17) et donc des segments filetés (44) dans les filetages (16) ou les segments cylindriques (11) est bloqué.

11. Système de culasse selon l'une des revendications précédentes, **caractérisé en ce que** le logement de culasse (2) est formé dans un prolongement de canon (4), le prolongement de canon (4) étant conçu pour recevoir le canon d'une arme à feu, le prolongement de canon (4) étant conçu, à côté de la zone de verrouillage de la culasse (10), pour recevoir la culasse (3) ou la tête de culasse (25) de la culasse (3), la zone de verrouillage comportant au moins une saillie annulaire (55) conçue pour coopérer avec une rainure correspondante dans une douille ou le châssis d'une arme à feu, et la paroi d'enveloppe cylindrique (12) du logement de culasse (2) ou de la prolongation de canon (4) de la douille d'une arme à feu.

12. Système de culasse selon la revendication 5, **caractérisé en ce que** la tige de tête de culasse (26) d'une part et le corps de culasse (33) d'autre part sont montés sur le porte-culasse (6), la tige de tête de culasse (26) étant montée de manière rotative mais axialement fixe sur le porte-culasse (60), tandis que le corps de culasse (33) est monté de manière axialement mobile mais axialement fixe sur le corps de culasse (33), le porte-culasse (60) comportant une plaque de porte-culasse (61) et deux bras longitudinaux de porte-culasse (62, 63) s'étendant dans la même direction à partir de celle-ci , ainsi que des bras d'extraction (64, 65) s'étendant respectivement à partir de celle-ci, la plaque de porte-culasse (61) étant un composant de type plaque plate, qui est disposé à la verticale par rapport à l'extension longitudinale de la tige de tête de culasse (26) ou dans la direction de tir, et présente une section transversale essentiellement rectangulaire, le porte-culasse comportant une ouverture à ressort (71) pour une tige de tête de culasse entre les bords latéraux étroits (68) d'un bord inférieur (69) de la plaque de porte-culasse (61), de manière à ce que la tige de tête de culasse (26) soit montée de manière rotative mais axialement fixe sur la plaque de porte-culasse par l'intermédiaire d'un engrènement à rainure et languette.

13. Système de culasse selon l'une des revendications précédentes, **caractérisé en ce que**, lorsque le corps de culasse (33) est en position d'utilisation, il reste un interstice entre les parois des bras longitudinaux (62, 63) du porte-culasse d'une part et la paroi inférieure (115) de la zone transversale (110) du corps de culasse (33) d'autre part, la paroi de fond (118) s'élargissant vers l'extérieur au-delà de la paroi latérale (117) par un élément élastique (120) et des bras longitudinaux de porte-culasse (62) étant prévus dans la plaque de porte-culasse (61) et comportant des rainures (80), la saillie des éléments élastiques (120) correspondant à la profondeur des rainures (80) au-delà des parois latérales (117), de sorte que les éléments (120) sont conçus de manière à s'engager de manière correspondante dans la rainure (80) et que les saillies élastiques (120) d'une part et les rainures (80) d'autre part forment un système à rainure et languette avec lequel le corps de culasse (33) est disposé de manière à pouvoir coulisser longitudinalement dans le porte-culasse (60), un levier de blocage (141) étant monté dans une surface de plafond supérieure (125) du porte-culasse, le levier de blocage (141) basculant autour d'un axe de rotation dans une fente (134) disposée de telle sorte qu'un prolongement de cliquet (142), formé à une extrémité du levier de blocage, s'étend dans la zone d'un alésage (34) destiné au montage de la tige de tête de culasse (26) ou peut pivoter dans cette zone de l'alésage (34) et peut pivoter hors de celle-ci, le levier de blocage (141) comportant un levier d'actionnement (143) qui est sollicité par un ressort sous l'effet d'une pression élastique de telle sorte que le prolongement de cliquet (142) pivote sous l'effet de la pression élastique à travers la bouche du canon (134) dans l'alésage (34).

14. Système de culasse selon l'une des revendications précédentes, **caractérisé en ce que** dans la tige de la tête de culasse (26) sont disposées une première et une deuxième rainures de verrouillage (53, 54), les première et deuxième rainures de verrouillage (53, 54) sont des fentes axiales qui sont disposées dans la surface de la tige de tête de culasse (26), la première et la deuxième rainure de verrouillage étant conçues de manière à pouvoir correspondre avec le cliquet (152) du cliquet d'arrêt du levier de blocage (141), la première et la deuxième rainure de verrouillage (53, 54) étant décalées axialement l'une par rapport à l'autre et
radialement l'une par rapport à l'autre, la deuxième rainure (54) étant plus éloignée de la tête de culasse (25) que la première rainure (53), mais disposée en avant de la première rainure (53) dans le sens de rotation de la culasse, la distance axiale entre les rainures (53, 54) correspondant à la profondeur de vissage des filetages de culasse l'un dans l'autre, tandis que la distance radiale correspond à la longueur de l'arc que la culasse parcourt dans le mouvement de vissage jusqu'à la fin du mouvement de vissage.

15. Système de culasse selon l'une des revendications précédentes, **caractérisé en ce que** la rotation de la tête de culasse (25) peut être provoquée par un mouvement d'avance du corps de culasse (33), le corps de culasse glissant alors sur la tige de la tête de culasse (26) et la goupille de commande (36), qui repose dans un alésage de goupille de commande (127), le long de la surface de commande et contraint la tête de culasse à effectuer un mouvement de rotation vers la droite, la goupille de commande (36) reposant dans une position initiale dans un évidement axial (40) de la surface de commande (35) et, lors d'un mouvement vers l'avant, empêchant la rotation de la tête d'obturation, la surface inclinée (39) de la surface de commande (35) étant formée de telle sorte que le décalage angulaire entre les zones d'extrémité axiales de la surface de commande (35) à savoir les zones (40, 38), correspond au décalage angulaire parcouru par la tête d'obturation (25) lors du vissage complet.
